# EUROPÄISCHE PATENTSCHRIFT

(11) **EP 3 122 968 B1**
(45) Veröffentlichungstag und Bekanntmachung des Hinweises auf die Patenterteilung: **24.04.2019**
(21) Anmeldenummer: 15711803.5
(22) Anmeldetag: 25.03.2015
(51) Int. Cl.: E05C 9/00, E05C 9/18, E05B 15/10, E05B 63/20, E05C 7/04, E05C 9/04

(54) **SCHALTSCHLOSS MIT MANIPULATIONSSICHERUNG GEGEN HILFSFALLENBETÄTIGUNG**
SWITCH LOCK WITH TAMPER-PROOFING FOR PREVENTING AN AUXILIARY LATCH ACTUATION
SERRURE À LOQUETEAU AVEC PROTECTION CONTRE LES MANIPULATIONS PAR ACTIONNEMENT DE LOQUET AUXILIAIRE

(30) Priorität: 25.03.2014 DE 102014104101; 25.03.2014 DE 102014104124; 16.01.2015 DE 102015000608; 16.01.2015 DE 102015000609
(43) Veröffentlichungstag der Anmeldung: 01.02.2017
(73) Patentinhaber: Assa Abloy Sicherheitstechnik GmbH, 72458 Albstadt (DE)
(72) Erfinder: KRUGER, Peter Alexander, 46446 Emmerich am Rhein (DE); VAN DAALEN, Matthijs Gerard, NL-8043WL Zwolle (NL)
(74) Vertreter: Louis Pöhlau Lohrentz
(86) Internationale Anmeldenummer: PCT/EP2015/056476
(87) Internationale Veröffentlichungsnummer: WO 2015/144792

(56) Entgegenhaltungen:
- EP-A1- 1 887 170
- DE-U1-202012 010 248
- US-A1- 2009 107 189

## Beschreibung

Die Erfindung betrifft ein Schloss für einen bewegbar, vorzugsweise schwenkbar gelagerten Flügel einer Tür oder eines Fensters mit einer flügelseitig montierbaren Schlossmechanik mit einer Riegeleinrichtung und einer Betätigungseinrichtung. Die Riegeleinrichtung weist eine obere Riegelstange und/oder eine untere Riegelstange, d.h. mindestens eine Riegelstange, auf. Die Riegeleinrichtung weist weiter eine vorzugsweise federnd gelagerte Falle auf, welche eine Einlaufschräge und/oder eine Auslaufschräge aufweist und so ausgebildet ist, dass die Falle unter Ausbildung einer Verriegelungsstellung in ein rahmenseitig montiertes Schließblech in Eingriff bringbar ist und unter Ausbildung einer Entriegelungsstellung außer Eingriff des Schließblechs bringbar ist.

Aus der EP 1 880 072 B1 ist ein solches Schloss bekannt. Bei diesem Schloss sind die Riegelstange und eine schwenkbar gelagerte Falle relativ zueinander bewegbar ausgebildet, wobei die Riegelstange zur Steuerung der schwenkbar gelagerten Falle mit der Falle zusammenwirkt. Die schwenkbar gelagerte Falle wird durch ein spezielles Auflager durch Betätigung der Riegelstange gesteuert. Das spezielle Auflager ist am freien Ende der Riegelstange ausgebildet und weist eine Schulter und einen Freiraum auf, um damit mit dem fingerartigen Steuerfortsatz der Falle zusammenzuwirken und die Schwenkbarkeit der Falle zu blockieren. In dieser Stellung ist das Schloss verriegelt. Bei Betätigung einer Betätigunseinrichtung wird die Riegelstange relativ zur Falle verlagert, wobei die Schulter der Riegelstange und der Steuerfortsatz der Falle außer Eingriff kommen. In dieser Stellung ist Schwenkbarkeit der Falle freigegeben. Der Flügel kann nun durch Aufstoßen geöffnet werden. Allein durch Schwenken der Falle kann das Schloss manipuliert werden; die Manipulationssicherheit ist daher gering.

Auch aus der CH 697 988 B1 ist ein Schloss einer Riegelstangeneinrichtung bekannt. Dieses Schloss weist jedoch keine schwenkbar gelagerte Falle auf. Die Riegelstange ist federbelastet und greift in der Schließstellung der Tür in das Schließblech ein. Eine Klemmplatte wirkt mit der Riegelstange zusammenwirkt, um die Riegelstange entgegen ihrer in Verriegelungsstellung wirkenden Federbeaufschlagung in Entriegelungsstellung zu halten und zum Verfahren in ihre Verriegelungsstellung freizugeben. Die Steuerung der Klemmplatte erfolgt über eine mit dem Schließblech zusammenwirkende Hilfsfalleneinrichtung, die über das Schließblech steuerbar ist und die mit der Klemmplatte zur Blockierung und zur Freigabe der Riegelstange zusammenwirkt. Nachteilig ist bei dieser Konstruktion, dass bei geöffnetem Türflügel, wenn die Hilfsfalle versehentlich oder in Manipulationsabsicht betätigt wird, die Riegelstange in ihre Verriegelungsstellung ausfährt. Der Türflügel kann dann nicht mehr durch Zuziehen geschlossen werden. Außerdem können beim Versuch, den Türflügel durch Zuziehen zu schließen beim Anschlagen der Rieglstange am Türrahmen Beschädigungen entstehen.

Aus der DE 20 2012 010 248 U ist ein Schloss mit einer schwenkbar gelagerten Falle und einer Hilfsfalleneinrichtung bekannt. Die Schwenkbarkeit der Falle ist nur bei ausgefahrener Hilfsfalle blockiert.

Der Erfindung liegt die Aufgabe zugrunde, ein Schloss mit einer Riegeleinrichtung mit einer Riegelstange, einer schwenkbar gelagerten Falle und einer Hilfsfalleneinrichtung zu schaffen, wobei die Manipulationssicherheit gegenüber den aus dem Stand der Technik bekannten Schlössern verbessert ist.

Diese Aufgabe löst die Erfindung mit dem Gegenstand des Patentanspruchs 1 sowie mit dem Gegenstand des Patentanspruchs 2.

Die Lösung des Patentanspruchs 1 sieht ein Schloss für einen bewegbar, vorzugsweise schwenkbar bewegbar gelagerten Flügel einer Tür oder eines Fensters vor. Das Schloss weist eine flügelseitig montierbare Schlossmechanik mit einer Riegeleinrichtung und einer Betätigungseinrichtung auf. Es ist vorgesehen, dass die Riegeleinrichtung eine obere Riegelstange und/oder eine untere Riegelstange, d.h. mindestens eine Riegelstange, aufweist, die durch die Betätigungseinrichtung betätigbar ist. Ferner ist vorgesehen, dass die Riegeleinrichtung eine vorzugsweise federnd gelagerte Falle aufweist, welche eine Einlaufschräge und/oder eine Auslaufschräge aufweist und so ausgebildet ist, dass die Falle unter Ausbildung einer Verriegelungsstellung in ein rahmenseitig montiertes Schließblech in Eingriff bringbar ist und unter Ausbildung einer Entriegelungsstellung außer Eingriff des Schließblechs bringbar ist. Es ist hierbei vorgesehen, dass die mindestens eine Riegelstange und die Falle relativ zueinander bewegbar ausgebildet sind und dass die mindestens eine Riegelstange zur Steuerung der Falle unmittelbar oder mittelbar mit der Falle zusammenwirkt. Wesentlich ist, dass die

Riegeleinrichtung im Bereich der Falle eine Hilfsfalleneinrichtung mit einer Hilfsfalle aufweist, die über das Schließblech oder ein schließblechseitiges Teil steuerbar ist und mit der Riegelstange zur Blockierung oder Freigabe der Riegelstange zusammenwirkt.

Die Riegelstange wirkt mit der Falle und der Hilfsfalle derart zusammen,
a) dass bei betätigter Hilfsfalle und nicht betätigter Falle die Riegelstange blockiert ist und nicht freigegeben ist, und
b) dass bei betätigter Hilfsfalle und gleichzeitig betätigter Falle die Riegelstange blockiert ist und nicht freigegeben ist, und
c) dass bei betätigter Hilfsfalle und gleichzeitig betätigter Falle durch ein nachfolgendes Aufheben der Betätigung der Falle bei verbleibender Betätigung der Hilfsfalle die Blockierung der Riegelstange aufgehoben und damit die Riegelstange freigegeben ist.

Ein Schaltelement ist zwischen der Hilfsfalle und der Riegelstange zwischengeschaltet angeordnet. Das Schaltelement wirkt mit mindestens einem Sperrelement zusammen, das zwischen der Hilfsfalle und dem Schaltelement geschaltet ist. Das mindestens eine Sperrelement kann bei bevorzugten Ausführungen dazu dienen, das Schaltelement in einer eingefahrenen, zurückgezogenen Stellung zu halten. Das Sperrelement kann hierbei von der Hilfsfalle steuerbar sein.

Die Riegelstange wirkt mit mindestens einem Rastelement zusammen, welches durch das Schaltelement derart steuerbar ist, dass das Rastelement in einer Raststellung die Riegelstange blockiert und in einer Außer-Raststellung die Riegelstange freigibt.

Die Funktionen a), b) und c) definieren die Manipulationssicherung der erfindungsgemäßen Lösung gemäß Patentanspruch 1. Die Funktionen a), b), c) gemäß Patentanspruch 1 sind auf die Steuerung der Blockierung der Riegelstange gerichtet. Bei diesen Ausführungen ist die Riegelstange bei geöffnetem Flügel blockiert und bei geschlossenem Flügel in der Verriegelungsstellung aufgehoben, so dass die Riegelstange in dieser Stellung ausgefahren vorliegen kann und/oder ausfahrbar ist. Die Manipulationssicherheit der Lösung gemäß Patentanspruch 1 ist hoch, weil die Funktionen a) und b) nicht zu einer Freigabe der Riegelstange führen, das heißt bei a) und b) bleibt die Riegelstange bei geöffnetem Flügel blockiert, vorzugsweise in ihrer eingefahrenen Stellung blockiert. Erst die Funktion c) ermöglicht eine Aufhebung der Blockierung der Riegelstange und somit ein Ausfahren. Die komplexe Funktion c) mit Folgeschritten als hintereinander geschaltete Schritte ermöglicht ein Freischalten der Riegelstange, d.h. ein Aufheben der Blockierung der Riegelstange, womit ein Ausfahren der Riegelstange ermöglicht wird.

Unter betätigter Hilfsfalle wird eine Stellung und/oder Beaufschlagung der Hilfsfalle verstanden, wie sie beim Schließen und/oder Öffnen des Flügels im Bereich der Schließstellung durch das Schließblech bewirkbar ist. Es handelt sich um ein Einfahren der Hilfsfalle zum Flügel hin im allgemeinsten Sinne. Das Einfahren kann durch axiale Bewegung und/oder durch Schwenkbewegung erfolgen. Das Zusammenwirken von Hilfsfalle und Falle sowie mit weiteren Bauteilen der Schlossmechanik kann so ausgestaltet sein, dass es bei der Betätigung primär auf das axiale Einfahren ankommt. Es sind jedoch auch Ausführungen möglich, bei denen es primär oder ausschließlich auf die Schwenkbewegung der Hilfsfalle ankommt.

Unter betätigter Falle wird eine Stellung und/oder Beaufschlagung der Falle verstanden, wie sie beim Schließen und/oder Öffnen des Flügels im Bereich der Schließstellung durch das Schließblech bewirkbar ist. Es handelt sich um ein Einfahren der Falle zum Flügel hin im allgemeinsten Sinne. Das Einfahren kann durch axiale Bewegung und/oder durch Schwenkbewegung erfolgen. Das Zusammenwirken von Hilfsfalle und Falle sowie mit weiteren Bauteilen der Schlossmechanik kann so ausgestaltet sein, dass es bei der Betätigung primär auf das axiale Einfahren ankommt. Es sind jedoch auch Ausführungen möglich, bei denen es primär oder ausschließlich auf die Schwenkbewegung der Falle ankommt.

Die Lösung des Patentanspruchs 2 sieht ein Schloss für einen bewegbar, vorzugsweise schwenkbar gelagerten Flügel einer Tür oder eines Fensters vor. Das Schloss weist eine flügelseitig montierbare Schlossmechanik mit einer Riegeleinrichtung und einer Betätigungseinrichtung auf. Hierbei ist vorgesehen, dass die Riegeleinrichtung eine obere Riegelstange und/oder eine untere Riegelstange, d.h. mindestens eine Riegelstange, aufweist die durch die Betätigungseinrichtung betätigbar ist. Ferner ist vorgesehen, dass die Riegeleinrichtung eine vorzugsweise federnd gelagerte Falle aufweist, welche eine Einlaufschräge und/oder eine Auslaufschräge aufweist und so ausgebildet ist, dass die Falle unter Ausbildung einer Verriegelungsstellung in ein rahmenseitig montiertes Schließblech in Eingriff bringbar ist und unter Ausbildung einer Entriegelungsstellung außer Eingriff des Schließblechs (4s) bringbar ist. Hierbei ist vorgesehen, dass die mindestens eine Riegelstange und die Falle relativ zueinander bewegbar ausgebildet sind und dass die eine Riegelstange zur Steuerung der Falle unmittelbar oder mittelbar mit der Falle zusammenwirkt. Wesentlich ist, dass die Riegeleinrichtung im Bereich der Falle eine Hilfsfalleneinrichtung mit einer Hilfsfalle aufweist, die über das Schließblech oder ein schließblechseitiges Teil steuerbar ist und mit der Riegelstange zur Blockierung oder Freigabe der Rieglstange zusammenwirkt. Bei dieser Lösung gemäß Patentanspruch 2 ist vorgesehen, dass die Falle um eine senkrecht zur Erstreckungsrichtung der Riegelstange angeordnete Achse schwenkbar ausgebildet ist und die Schwenkbarkeit der Falle blockierbar oder freigebbar ist. Es ist vorgesehen, dass die Riegelstange mit der Falle und mit der Hilfsfalle derart zusammenwirkt,
a) dass bei betätigter Hilfsfalle und nicht betätigter Falle die Schwenkbarkeit der Falle freigegeben ist und nicht blockiert ist, und
b) dass bei betätigter Hilfsfalle und gleichzeitig betätigter Falle die Schwenkbarkeit der Falle freigegeben ist und nicht blockiert ist, und
c) dass bei betätigter Hilfsfalle und gleichzeitig betätigter Falle durch ein nachfolgendes Aufheben der Betätigung der Falle bei verbleibender Betätigung der Hilfsfalle die Blockierung der Schwenkbarkeit der Falle eingeschaltet wird.

Ein Schaltelement ist zwischen der Hilfsfalle und der Riegelstange zwischengeschaltet angeordnet. Das Schaltelement wirkt mit mindestens einem Sperrelement zusammen, das zwischen der Hilfsfalle und dem Schaltelement geschaltet ist.

Das Schaltelement wirkt mit der Falle über mindestens ein Blockierelement derart zusammen, dass in einer ersten Stellung des Schaltelements das mindestens eine Blockierelement die Schwenkbarkeit der Falle blockiert und in einer zweiten Stellung des Schaltelements das mindestens eine Blockierelement die Schwenkbarkeit der Falle freigibt.

Die Funktionen a), b) und c) definieren die Manipulationssicherung der erfindungsgemäßen Lösung gemäß Patentanspruch 2. Diese Funktionen sind sowohl alleine als auch in Kombination mit den Funktionen a), b), c) der vorangehend abgehandelten Lösung gemäß Patentanspruch 1 realisierbar. Die Funktionen gemäß Patentanspruch 2 sind auf die Steuerung der Blockierung der Schwenkbarkeit der Falle gerichtet. Die Funktionen a), b), c) gemäß Patentanspruch 1 sind auf die Steuerung der Blockierung der Riegelstange gerichtet. Bei diesen Ausführungen ist die Schwenkbarkeit der Falle bei geöffnetem Flügel freigegeben und bei geschlossenem Flügel in der Verriegelungsstellung blockiert.

Die Manipulationssicherheit der Lösung gemäß Patentanspruch 2 ist hoch, weil die Funktionen a) und b) nicht zu einer Blockierung der Schwenkbarkeit der Falle führen, das heißt bei a) und b) bleibt die Falle bei geöffnetem Flügel schwenkbar, so dass die Tür in der geöffnetem Stellung frei bewegt werden kann und keine Kollision der Schwenkfalle am Schließblech oder anderen ortsfesten Bauteilen erfolgen kann und somit Beschädigungen oder Fehlfunktionen beim Schließen vermieden werden. Erst die Funktion c) ermöglicht eine Blockierung der Schwenkbarkeit der Falle. Die komplexe Funktion c) mit Folgeschritten als hintereinander geschaltete Schritte ermöglicht eine Blockierung der Schwenkbarkeit der Falle, die in der Schließstellung der Tür zur Verriegelung erforderlich wird, die bei dieser Lösung gemäß Patentanspruch 2 vorgesehen ist. Dies erhöht die Manipulationssicherheit des Schlosses bei geöffnetem Flügel, da eine Mehrzahl von hintereinander angeordneten Schritten des Merkmals c) zur Blockierung der Schwenkbarkeit der Falle erforderlich ist.

Unter betätigter Hilfsfalle wird eine Stellung und/oder Beaufschlagung der Hilfsfalle verstanden, wie sie beim Schließen und/oder Öffnen des Flügels im Bereich der Schließstellung durch das Schließblech bewirkbar ist. Es handelt sich um ein Einfahren der Hilfsfalle zum Flügel hin im allgemeinsten Sinne. Das Einfahren kann durch axiale Bewegung und/oder durch Schwenkbewegung erfolgen. Das Zusammenwirken von Hilfsfalle und Falle sowie mit weiteren Bauteilen der Schlossmechanik kann so ausgestaltet sein, dass es bei der Betätigung primär auf das axiale Einfahren ankommt. Es sind jedoch auch Ausführungen möglich, bei denen es primär oder ausschließlich auf die Schwenkbewegung der Hilfsfalle ankommt.

Unter betätigter Falle wird eine Stellung und/oder Beaufschlagung der Falle verstanden, wie sie beim Schließen und/oder Öffnen des Flügels im Bereich der Schließstellung durch das Schließblech bewirkbar ist. Es handelt sich um ein Einfahren der Falle zum Flügel hin im allgemeinsten Sinne. Das Einfahren kann durch axiale Bewegung und/oder durch Schwenkbewegung erfolgen. Das Zusammenwirken von Hilfsfalle und Falle sowie mit weiteren Bauteilen der Schlossmechanik kann so ausgestaltet sein, dass es bei der Betätigung primär auf das axiale Einfahren ankommt. Es sind jedoch auch Ausführungen möglich, bei denen es primär oder ausschließlich auf die Schwenkbewegung der Falle ankommt.

Bei bevorzugten Ausführungen ist vorgesehen, dass die Falle in Erstreckungsrichtung der Riegelstange bewegbar gelagert ist und/oder dass die Falle schwenkbar um eine Schwenkachse gelagert ist, die senkrecht zur Ersteckungsrichtung der Riegelstange angeordnet ist. In bevorzugter Weiterbildung ist vorgesehen, dass die Falle in Erstreckungsrichtung der Riegelstange federbeaufschlagt gelagert ist, wobei die Feder die Falle in Ausfahrrichtung beaufschlagt und/oder
dass die Falle federbeaufschlagt schwenkbar um die Schwenkachse gelagert ist, wobei die Feder die Falle in ihre blockierte oder blockierbare Schwenkstellung beaufschlagt.

Bei besonders bevorzugten Ausführungen kann das Schaltelement als Schaltgabel ausgeführt sein.

In bevorzugter Weiterbildung kann vorgesehen sein, dass das Schaltelement mindestens eine Anschlagfläche aufweist, die bei nicht betätigter Hilfsfalle mit dem mindestens einen Sperrelement in Anschlag ist und bei betätigter Hilfsfalle und betätigter Falle mit dem mindestens einen Sperrelement außer Anschlag ist.

Es kann auch vorgesehen sein, dass die Hilfsfalle mindestens eine Steuerkurve zur Verlagerung des mindestens einen Sperrelements (16) aufweist.

Bevorzugte Ausführungen sehen vor, dass das Schaltelement mit der Falle derart zusammenwirkt, dass das Schaltelement durch Betätigung der Falle verlagerbar ist. Die Verlagerung des Schaltelements kann derart gestaltet sein, dass das Schaltelement außer Kontakt mit dem mindestens einem Sperrelement gelangt. Das heißt, dass die mindestens eine Anschlagfläche des Schaltelements nicht an dem mindestens einen Sperrelement anliegt. Dies entspricht bei bevorzugten Ausführungen einer Freigabe des Sperrelements bei betätigter Hilfsfalle. Das Sperrelement kann nun federbeaufschlagt in eine Stellung verschoben werden, in der das Sperrelement nicht mehr sperrend in die Bewegungsbahn des Schaltelements hineinragt.

In bevorzugter Weiterbildung kann vorgesehen sein, dass die Riegelstange eine Rastnut aufweist, in welche das mindestens eine Rastelement in der Raststellung zur Blockierung der Riegelstange eingreift.

Bevorzugte Ausführungen sehen vor, dass das Schaltelement mindestens eine Steuerkurve zur Verlagerung des mindestens einen Rastelements aufweist.

Eine konstruktive besonders bevorzugte Ausführung sieht vor, dass das Schaltelement als Schaltgabel ausgebildet ist, das zwei Zinken aufweist, die mit jeweils einem Blockierelement zusammenwirken.

Die Erfindung wird nun anhand von Ausführungsbeispielen näher erläutert. Es zeigen
- Fig. 1: eine Tür mit erfindungsgemäßen Schaltschlössern;
- Fig. 2: ein Ausführungsbeispiel des Schaltschlosses in einer perspektivischen Ansicht;
- Fig. 3: eine erste Detailzeichnung des Schaltschlosses in Fig. 2;
- Fig. 4a: eine Falle des Schaltschlosses in Fig. 2 in perspektivischer Darstellung;
- Fig. 4b: einen Lagerbock der Falle in Fig. 4a in perspektivischer Darstellung;
- Fig. 4c: eine Schaltgabel der Falle in Fig. 4a in perspektivischer Darstellung;
- Fig. 4d: die auf den Lagerbock aus Fig. 4b montierte Falle aus Fig. 4a;
- Fig. 5a: die Falle aus Fig. 4a und die Schaltgabel aus Fig. 4c;
- Fig. 5b: eine aus der Falle in Fig. 4a, dem Lagerbock aus Fig. 4b und der Schaltgabel aus Fig. 4c gebildete Montagebaugruppe mit verriegelter Falle;
- Fig. 5c: die Montagebaugruppe aus Fig. 5b mit entriegelter Falle,
- Fig. 6a: eine zweite Detailzeichnung des Schaltschlosses in Fig. 2;
- Fig. 6b: ein Schieberelement aus Fig. 6a
- Fig. 7a: eine dritte Detailzeichnung des Schaltschlosses in Fig. 2;
- Fig. 7b: eine Schaltstange aus Fig. 7a;
- Fig. 8a: eine vierte Detailzeichnung des Schaltschlosses in Fig. 2;
- Fig. 8b: das Schaltschloss in Fig. 8a in einer zweiten Ansicht;
- Fig. 9: das Schaltschloss in Fig. 2 mit verriegelter Falle;
- Fig. 10: das Schaltschloss in Fig. 2 mit entriegelter Falle;
- Fig. 10a: einen Ausschnitt in Fig. 10;
- Fig. 11: das Schaltschloss in Fig. 2 mit entriegelter und gekippter Falle;
- Fig. 11a: einen Ausschnitt in Fig. 11;
- Fig. 12: das Schaltschloss in Fig. 2 mit gekippter und einfahrender Falle;
- Fig. 12a: einen Ausschnitt in Fig. 12;
- Fig. 13: das Schaltschloss in Fig. 11 mit ausfahrender Hilfsfalle;
- Fig. 13a: einen Ausschnitt in Fig. 13;
- Fig. 14: das Schaltschloss in Fig. 13 mit ausfahrender Falle
- Fig. 14a: einen Ausschnitt in Fig. 14;
- Fig. 15: ein weiteres Ausführungsbeispiel des Schaltschlosses in Explosionsdarstellung;
- Fig. 16: ein Ausführungsbeispiel des Schaltschlosses mit einer Schwenkfalle, die durch ein Federelement in die erste Schwenkstellung permanent beaufschlagt ist; (Baugruppe entsprechend Fig. 4d gezeigt).

Fig. 1 zeigt eine zweiflügelige Tür 1, die einen Passivflügel 2 und einen Aktivflügel 3 umfasst, die in einem Türrahmen 4 an Scharnieren 5 angeordnet sind.

Der Passivflügel 2 ist durch ein oberes und ein unteres Schaltschloss 6, das an der oberen bzw. an der unteren Stirnseite angeordnet ist, im Türrahmen 4 feststellbar. Die Schaltschlösser 6 sind über parallel zu den vertikalen Längsseiten des Passivflügels 2 angeordnete Riegelstangen 7 mit einem zentralen Schloss 8, d.h. mit einer Betätigungseinrichtung des Schlosses 8, wirkverbunden. Das Schloss 8 weist einen mit einem Koppelgetriebe zusammenwirkenden Drücker 8d auf, wobei das Koppelgetriebe eine Drehbewegung des Drückers 8d in simultane Schubbewegungen der Riegelstangen 7 wandelt. Bei den Riegelstangen 7 handelt es sich um eine obere Riegelstange und eine untere Riegelstange. Durch Niederdrücken des Drückers 8d werden die Riegelstangen 7 in Richtung des Schlosses, d.h. in Richtung der Betätigungseinrichtung des Schlosses 8 bewegt, und es werden, wie weiter unten beschrieben, die Schaltschlösser 6 entriegelt. Dabei wird also die obere Riegelstange 7 nach unten und die untere Riegelstange 7 nach oben bewegt.

Der Aktivflügel 3 weist ein Schloss 9 mit einem Drücker 9d auf, wobei das Schloss 9 weiter eine Schlossfalle und einen Riegel aufweist. Die Schlossfalle und der Riegel sind so ausgebildet und angeordnet, dass sie in ein an dem Passivflügel 2 angeordnetes Schließblech eingreifen.

Die Fig. 2 bis 8 zeigen den Aufbau des oberen Schaltschlosses 6 im Einzelnen. Die Figuren 9 bis 14 zeigen die Funktionen und die Arbeitsweise des oberen Schaltschlosses 6 im Einzelnen. Die in der folgenden Beschreibung in Bezug auf diese Figuren gewählten Lagezuordnungen "oben" und "unten" entsprechen der Einbaulage des oberen Schaltschlosses 6. Für das untere Schaltschloss 6 sind diese Lagezuordnungen zu vertauschen.

Fig. 2 zeigt den oberen Abschnitt des Schaltschlosses 6, wobei in der dargestellten Schaltstellung die Falle 11 in eine Aufnahme im Schließblech 4s eingreift. Dadurch ist der Passivflügel 2 am Türrahmen 4 fixiert.

### Die Bauteile des Schaltschlosses

Es wird verwiesen auf die Figuren 2 bis 5. Das Schaltschloss 6 weist eine Falle 11, und einen Lagerbock 13, an dem die Falle 11 schwenkbar gelagert ist, auf. Das Schaltschloss 6 weist weiter eine Hilfsfalle 12 und ein Schaltelement 15 bzw. eine Schaltgabel 15 auf.

Der Lagerbock 13, die Hilfsfalle 12 und die Schaltgabel 15, sind in axialer Richtung beweglich im Gehäuse des Schaltschlosses 6 gelagert. In Figur 2 ist die Schaltstange 17 zu erkennen. Die Schaltstange 17 ist an die Riegelstange 7 angeschlossen und mit der Betätigungseinrichtung 8 wirkverbunden.

### Die Falle 11 und der Lagerbock 13

Es wird verwiesen auf Figur 2. Das Schaltschloss 6 weist die Falle 11 auf. Die Falle 11 greift in der Schließstellung der Tür in ein am Türrahmen 4 angeordnetes Schließblech 4s ein,

Es wird verwiesen auf die Figuren 4a bis 4c. Die Falle 11 ist schwenkbar auf dem Lagerbock 13 gelagert. Die Falle 11 weist ein Durchgangsloch 11d zur Aufnahme eines Lagerzapfens 11z auf (Fig. 4d), der ein in einem Lagerbock 13 ausgebildetes Durchgangsloch 13d durchgreift (Fig. 4b) oder in einem anders ausgebildeten Drehlager lagerbockseitig gelagert ist. Der Lagerbock 13 greift mit seinem oberen Endabschnitt in eine im unteren Endabschnitt der Falle 11 ausgebildete schlitzförmige Ausnehmung ein (Fig. 4d). Der Lagerbock 13 ist mittels einer nicht dargestellten Rückstellfeder in Ausfahrrichtung noch oben, also von der Betätigungseinrichtung 8 weg, beaufschlagt.

Es wird verwiesen auf die Figuren 5a bis 5c. Die Falle 11 weist in ihrem unteren Endabschnitt weiter einander gegenüberliegende Rastausnehmungen 11r auf, in die gefederte Blockierelemente 14 bzw. Sperrstifte 14 eingreifen, die mit einer Schaltgabel 15 zusammenwirken (Fig. 5a). Die Schaltgabel 15 dient zum Verriegeln und Entriegeln der Falle 11.

Fig. 5b zeigt die Falle 11 im verriegelten Zustand, in dem die Sperrstifte 14 in die Rastausnehmungen 11r eingreifen und so eine Drehung der Falle 11 verhindern. In dieser Stellung schieben die Zinken der Schaltgabel 15 die Sperrstifte 14 in die Rastaufnehmung 11r der Falle 11. Dadurch kann die Falle 11 nicht gedreht werden. Die Sperrstifte 14 sind im Lagerbock 13 radial verschiebbar gelagert. Die Sperrstifte 14 wirken mit einer Einrichtung zusammen, die die Sperrstifte 14 nach außen bewegt, wenn die Sperrstifte 14 außer Eingriff der Zinken der Schaltgabel 15 sind. Diese Einrichtung kann von der Schwenkbewegung der Falle 11 gesteuert sein. Es kann vorgesehen sein, dass an der Falle 11 und an den Sperrstiften 14 entsprechende

Mitnehmerflächen oder Anschlagflächen ausgebildet. Die Sperrstifte werden auf diese Weise nach außen bewegt, wenn die Zinken der Schaltgabel 15 nicht auf die Sperrstife 14 einwirken. Zusätzlich oder alternativ können die Sperrstifte auch durch zugeordnete Federn radial nach außen beaufschlagt sein.

Fig. 5c zeigt die Falle 11 im entriegelten Zustand, indem die Falle in einer um ihren Lagerzapfen 11z gedrehte Stellung steht und die Sperrstifte 14 nicht im Eingriff mit den Rastausnehmungen 11r stehen. Die Falle 11 ist nun drehbar. In dieser drehbaren Stellung ist die Schaltgabel 15 bezüglich der Falle 11 nach unten verschoben. Die Sperrstifte 14 greifen bei nach unten verschobener Schaltgabel 15 nicht mehr in die Rastaufnahmen 11r der Falle 11. Dies bedeutet, dass die Falle 11 nun um die Achse des Lagerzapfens 11z schwenkbar ist.

### Die Schaltgabel 15

Es wird verwiesen auf Figur 4c. Die Schaltgabel 15 ist aus einem Rohr ausgebildet, das an seinem oberen Endabschnitt zwei einander gegenüberliegende Gabelzinken 15z mit abgeschrägten Schaltflanken 15f aufweist, die mit den vorgenannten Sperrstiften 14 zusammenwirken. Die Gabelzinken 15z sind in Führungskulissen 13f des Lagerbocks 13 geführt.

Es wird verwiesen auf die Figuren 3 und 8a und 8b. Am unteren Endabschnitt der Schaltgabel 15 sind zwei einander gegenüberliegende Arme 15a angeordnet, deren zu den Gabelzinken 15z gerichtete Stirnflächen Anschlagflächen 15a für Sperrstifte 16 bilden, wie weiter unten beschreiben wird. Die Schaltgabel 15 ist mittels einer Rückstellfeder 15r (Fig. 3) in eine Ausgangslage rückstellbar, in der die Falle 11 gesperrt ist.

### Die Hilfsfalle 12

Wie Fig. 3 zeigt, umgreift die Hilfsfalle 12 die Falle 11. Die Hilfsfalle 12 weist einen rohrförmigen Körper auf, in dem die Schaltgabel 15 und der Lagerbock 13 mit der Falle 11 aufgenommen ist. Der rohrförmige Körper der Hilfsfalle 12 weist mehrere schlitzförmige axial verlaufende Ausnehmungen auf. In dem oberen Endabschnitt weist der rohrförmige Körper einen Fallenkörper mit einer schlitzförmigen Ausnehmung für den Durchtritt der Falle 11 auf. Der rohrförmige Körper der Hilfsfalle 12 ist mehrteilig ausgebildet. Er setzt sich aus einem oberen Abschnitt 12o und einem unteren Abschnitt 12u zusammen.

Zur Erleichterung der Montage ist der untere Abschnitt 12u der Hilfsfalle 12 aus zwei Halbschalen ausgebildet. Der zusammengesetzte rohrförmige Körper der Hilfsfalle 12 ist mittels einer in den Figuren nicht dargestellten Rückstellfeder in Ausfahrrichtung nach oben, also von der Betätigungseinrichtung 8 weg, beaufschlagt.

Im Folgenden wird die Funktion der Hilfsfalle beschrieben: Es wird verwiesen auf Fig. 2: Die Hilfsfalle 11 detektiert, ob der Türflügel sich in der geschlossenen oder offenen Stellung befindet. In der in Fig. 2 dargestellten Stellung liegt die Hilfsfalle 12 am Schließblech an. In dieser Stellung ist die Hilfsfalle 12 teilweise in das Schaltschloss 6 eingefahren und wird durch das Schließblech 4s am Ausfahren in ihre voll ausgefahrene Stellung gehindert.

Die Hilfsfalle 12 dient außerdem zum Blockieren und Freigeben der Schaltgabel 15. Wie in Figur 3 zu erkennen ist, weist die Hilfsfalle 12 in ihrem unteren Abschnitt eine Steuerkurve 12s auf, die zum Verlagern von Sperrelementen 16 bzw. Sperrstiften 16 dient. Die Sperrstifte 16 werden von den im unteren Abschnitt der Hilfsfalle 12 in schlitzförmigen Ausnehmungen ausgebildeten Steuerkurven 12s gesteuert. Die Steuerkurven 12s weisen zwei mit der Längsachse der Hilfsfalle 12 fluchtende lineare Abschnitte unterschiedlicher Höhe auf, die durch einen schräg verlaufenden Schaltabschnitt verbunden sind. Die Sperrstifte sind durch die Steuerkurven 12s der Hilfsfalle derart verlagerbar, dass die Sperrstifte 16 in die Bewegungsbahn der Schaltgabel 15 hineinragen und eine Bewegung der Schaltgabel 15 nach oben entgegenstehen. In Figur 3 ist die Freigabestellung dargestellt, in der die Sperrstifte 16 nicht in die Bewegungsbahn der Schaltgabel 15 hineinragen. In Figur 14 ist die Blockierstellung dargestellt: Hier ist der Sperrstift 14 zu erkennen, an dem ein Arm 15a der Schaltgabel 15 anliegt. Dadurch dass der Arm 15a der Schaltgabel 15 am Sperrstift 16 anliegt, wird die Bewegung der Schaltgabel 15 hier nach oben gehindert. Dies bedeutet, dass in dieser Stellung die Falle 11 verschwenkbar ist.

### Die Schaltstange 17

Die Schaltstange 17 ist in Figur 7b alleine dargestellt. Die Schaltstange steht in Wirkverbindung mit der Betätigungseinrichtung des Schlosses 8 (Fig. 1). Wie Figur 7a zeigt, durchgreift die Schaltstange 17 die Schaltgabel 15. Der obere Endabschnitt der Schaltstange 17 weist eine Ausnehmung 17a auf, in die ein Querstift eingesetzt ist (Fig. 7b). Dieser Querstift wirkt mit der Schaltgabel 15 zusammen. Beim Einfahren der Schaltstange 17 wird die Schaltgabel 15 mitgenommen, so dass die Schaltgabel 15 von der Falle 11 wegbewegt wird. Die Schaltstange weist eine umlaufende Rastnut 17r auf. In diese Rastnut können Rastelemente 19 einfahren (siehe Fig.7a und 7b), die eine Bewegung der Schaltstange 17 nach oben verhindern. Die Rastelemente sind weiter unten näher beschrieben.

### Das Lagerelement 18

Die Fig. 6a und 6b zeigen ein Lagerelement 18. Das aus zwei Halbschalen aufgebaute Lagerelement 18 weist erste Führungsausnehmungen 18e auf, in denen jeweils ein mit einer in den Figuren nicht näher dargestellten Feder gefedertes Rastelement 19 geführt ist. Das Rastelement 19 wirkt mit der umlaufenden Rastnut 17r, die an einer Schaltstange 17 ausgebildet ist, zusammen (siehe Fig. 7a und 7b). Das Rastelement 19 wird von einer im unteren Abschnitt der Schaltgabel 15 ausgebildeten Steuerkurven 15s (siehe Fig. 4c) gesteuert. Die Steuerkurven 15s weisen zwei mit der Längsachse der Schaltgabel 12 fluchtende lineare Abschnitte unterschiedlicher Höhe auf, die durch einen schräg verlaufenden Schaltabschnitt verbunden sind.

Das Lagerelement 18 weist weiter zweite Führungsausnehmungen 18fz auf, in denen jeweils ein weiter oben in Fig. 3 beschriebener, gefederter Sperrstift 16 geführt ist.

Die Fig. 9 bis 14 zeigen unterschiedliche Betriebszustände des Schaltschlosses 6.

Fig. 9 zeigt das Schaltschloss 6 mit verriegelter Falle 11. Die mit der oberen Riegelstange 7 verbundene Schaltstange 17 nimmt ihre obere Lage ein.

Fig. 10 zeigt das Schaltschloss 6 mit entriegelter Falle 11. Die mit der oberen Riegelstange 7 verbundene Schaltstange 17 nimmt ihre untere Lage ein.

Fig. 11 zeigt das Schaltschloss 6 mit entriegelter und gekippter Falle 11.

Fig. 12 zeigt das Schaltschloss 6 mit gekippter und in das Gehäuse des Schaltschlosses 6 einfahrender Falle 11.

Fig. 13 zeigt das Schaltschloss 6 mit eingefahrener Falle 11 und ausgefahrener Hilfsfalle 12. und die

Fig. 14 zeigt das Schaltschloss 6 mit ausgefahrener Falle 11 und ausgefahrener Hilfsfalle 12.

Im Folgenden soll die Funktionsweise des Schaltschlosses 6 anhand der genannten Figuren 9 bis 14 erläutert werden. Hierbei ist in Figur 9 das Schaltschloss 6 bei verriegeltem Passivflügel dargestellt. Figur 14 zeigt das Schaltschloss 6 bei vollständig geöffnetem Passivflügel. In den Figuren 10, 11, 12 und 13 ist das Schaltschloss 6 in verschiedenen Stadien während des Öffnens des Passivflügels 2 dargestellt.

### Die verriegelte Schließstellung in Figur 9/Endstellung

Figur 9 zeigt das Schaltschloss 6 bei verriegeltem Passivflügel 2. Die mit der oberen Riegelstange verbundene Schaltstange 17 nimmt ihre obere Lage ein. Die Falle 11 ist vollständig ausgefahren und greift in eine ihr zugeordnete, nicht dargestellte Riegelaufnahme des Schließblechs am Türrahmen ein. Die Hilfsfalle 12 ist lediglich teilweise ausgefahren. Ein vollständiges Ausfahren der Hilfsfalle 12 wird durch ein am Türrahmen angeordnetes, nicht dargestelltes Schließblech verhindert. Weiter ist die Schaltgabel 15 in ihrer oberen Stellung, wobei die Gabelzinken 15z die Sperrstiften 14 in die Rastausnehmungen 11z drängen und so eine Drehung der Falle 11 verhindern. Diese Stellung der Falle 11 an der Schaltgabel 15 ist in Figur 5b gezeigt. Die Falle 11 ist in dieser Stellung starr, das heißt drehstarr und/oder nicht schwenkbar, da die Schaltgabel 15 die Falle 11 über die Sperrstifte 146 in ihrer dargestellten Drehstellung hält.

### Die Zwischenstellung in Figur 10

Figur 10 zeigt das Schaltschloss 6 nach Betätigen der Betätigungseinrichtung des Schlosses 8. Die Betätigung kann manuell über einen Drücker 8d erfolgen. Es ist aber auch möglich, dass die Betätigungseinrichtung motorisch betätigt wird. Bei Betätigung des Schlosses 8 wird die Riegelstange 7 in Richtung des Schlosses 8 verlagert. Die mit der oberen Riegelstange 7 verbundene Schaltstange 17 wird dabei ebenfalls in Richtung des Schosses 8 eingefahren. Bei dem dargestellten Ausführungsbeispiel ist die Schaltstange 17 als der obere Abschnitt der Riegelstange 7 ausgebildet. Bei dem Einfahren der Schaltstange 17 in Richtung des Schlosses 8 wird die Schaltgabel 15 von der Schaltstange 17 mitbewegt. Die Falle 11 verbleibt in ihrer vollständig ausgefahrenen Stellung. Dadurch, dass die Schaltgabel 15 eingefahren ist, sind die Gabelzinken 15z außer Eingriff mit den Sperrstiften 14. Die Sperrstifte 14 greifen nun nicht mehr in die Rastaufnehmung 11r der Falle 11 ein. Dadurch ist die Sperrung der Falle 11 aufgehoben. Die Falle 11 ist in dieser Stellung nicht starr, d.h. sie ist verschwenkbar, da die Schaltgabel 15 mit Abstand, das heißt außer Eingriff der Sperrstifte 14 steht.

Im eingefahrenen Zustand der Schaltstange 17 greift das im Lagerelement 18 abgestützte Rastelement 19 in die Rastnut 17r der Schaltstange 17 ein. Das Rastelement 19 hält die Schaltstange 17 in ihrer eingefahrenen Stellung in oder an dem flügelfesten Lagerelement 18 und verhindert ein Bewegen der Schaltstange 17 zur Falle 11 hin. Der Passivflügel 2 ist in dieser Stellung nicht mehr verriegelt und kann durch Aufdrücken geöffnet werden. In der in Figur 10 dargestellten Stellung ist die Hilfsfalle 12 teilweise ausgefahren, das Ausfahren der Hilfsfalle 12 wird durch Beaufschlagung durch eine nicht dargestellte Feder bewirkt und das in Figur 10 nicht dargestellte Schließblech begrenzt.

### Die Zwischenstellung in Figur 11

Figur 11 zeigt das Schaltschloss 6 während des Öffnens des Passivflügels 2. Die Stellungen der Hilfsfalle 12, der Schaltgabel 15, des Rastelements 19 und der Schaltstange 17 sind gegenüber der in Figur 10 dargestellten Stellung unverändert. Lediglich die Falle 11 ist verschwenkt, was durch Anschlagen der Falle 11 an den Rand der Riegelaufnahme des türrahmenseitigen Schließblechs beim Aufdrücken des Passivflügels 2 verursacht wird. Die Falle 11 ist in dieser Schaltstellung dann nicht mehr starr, da die Falle 11 eine Schwenkstellung einnimmt, in der die Sperrstifte 14 nicht in die Rastaufnehmungen der Falle 11r eingreifen. In dieser Verschwenkstellung verbleibt die Falle 11 schwenkbar, unabhängig von der Position der Schaltgabel 15.

### Die Zwischenstellung in Figur 12

Figur 12 zeigt das Schaltschloss 6 in einer weiteren Stellung während des Öffnens des Passivflügels 2. Die Stellungen der Hilfsfalle 12, des Rastelements 19 und der Schaltstange 17 sind gegenüber den in den Figuren 10 und 11 dargestellten Stellungen unverändert. In Figur 12 liegt die Falle 11 am türrahmenseitigen Schließblech an und greift nun nicht mehr in die Riegelaufnahme des Schließblechs ein. Durch die Anlage der Falle 11 am Schließblech ist der Lagerbock 13 mit der daran gelagerten Falle, entgegen der Wirkung der Feder 13r, in Richtung zur Betätigungseinrichtung 8 hin nach unten verlagert. Die Schaltgabel 15 ist gegenüber der in den Figuren 10 und 11 dargestellten Stellung noch weiter nach unten verlagert. Die Verlagerung der Schaltgabel15 erfolgt dadurch, dass die am Lagerbock 13 gelagerten Sperrstifte 14 auf den Oberseiten der Schaltzinken 15 der Schaltgabel 15 anliegen und eine Verlagerung des Lagerbocks 13 nach unten und somit eine Verlagerung der Schaltgabel 15 nach unten bewirkt. Es ist zu beachten, dass die Schaltgabel 15 in der in Figur 12 dargestellten Stellung die Sperrstifte 14 nicht in die Rastaufnahmen der Falle 11 drängen kann, da bei verschwenkter Falle 11 die Rastaufnahmen 11 nicht mit dem Lager 13a der Sperrstifte 14 fluchten. Dies bedeutet, dass die Falle 11 in der in Figur 12 dargestellten Stellung verschwenkbar und nicht fixierbar ist. Die Falle 11 ist weiterhin in der Stellung wie in Figur 11, in der die Falle 11 nicht durch die Schaltzinken 15z festgestellt ist.

### Die Zwischenstellung in Figur 13

Im Unterschied zu Figur 12 liegt die Hilfsfalle 12 in Figur 13 nicht mehr am Schließblech an und ist unter Wirkung der sie beaufschlagenden Feder vollständig nach oben gefahren. Die Verlagerung der Hilfsfalle 12 nach oben in ihre vollständig ausgefahrene Stellung bewirkt, dass die in dem flügelfesten Lagerelement 18 gelagerten Sperrstifte 16 durch die Steuerkante 12s der Hilfsfalle 12 verschoben werden, so dass die Sperrstifte 16 in den Bewegungsbereich der Schaltgabel 15 hineinragen, denn die Sperrstifte 16 werden durch die Schräge der Steuerkanten 12s noch immer beaufschlagt.

Figur 13 zeigt das Schaltschloss 6 also in einer weiteren Stellung während des Öffnens des Passivflügels 2. Die Stellungen des Rastelements 19 und der Schaltstange 17 sind gegenüber den in den Figuren 10, und 12 dargestellten Stellungen unverändert. Die Falle 11 ist ebenfalls noch in Anlage am türrahmenseitigen Schließblech, so dass die Stellung der Falle 11, des Lagerbock 13 und der Schaltgabel 15 gegenüber der in Figur 12 dargestellten Stellung unverändert sind. Lediglich die Hilfsfalle 12 liegt nicht mehr am Schließblech an.

### Die entriegelte Offenstellunq/Endstellunq

Figur 14 zeigt das Schaltschloss 6 in seiner Stellung bei geöffnetem Passivflügel 2. In dieser Stellung liegt auch die Falle 11 nicht mehr am türrahmenseitigen Schließblech an und ist vollständig ausgefahren und die Falle 11 ist ihrer nicht drehstarren schwenkbaren Stellung. Der Schaltgabel 15 ist eine Feder 15r zugeordnet, die auf dem flügelfesten Lagerelement 18 abgestützt ist und die Schaltgabel 15 in Richtung der ausgefahrenen Stellung der zugeordneten Falle 11 beaufschlagt. Dem Lagerbock 13 ist eine Feder 13r zugeordnet, die ebenfalls auf dem flügelfesten Lagerbock 18 abgestützt ist und den Lagerbock 13 in Richtung der ausgefahrenen Stellung der zugeordneten Falle 11 beaufschlagt. Unter Wirkung der nicht dargestellten Feder 13r wird der Lagerbock 13 zusammen mit der daran gelagerten Falle in seine vollständige ausgefahrene Stellung gedrängt. Die Schaltgabel 15 wird durch die Wirkung der Feder 15r nach oben gedrängt. Dadurch dass die Sperrstifte 16 in den Bewegungsbereich der Schaltgabel 15 hineinragen, wird das Ausfahren der Schaltgabel 15 noch oben hin begrenzt. Die Sperrstifte 16 liegen hierbei an den Anschlagflächen 15a der Schaltgabel 15 an, so dass bei ausgefahrener Hilfsfalle 12 eine weitere Bewegung der Schaltgabel nach oben verhindert wird und die Schaltgabel 15 durch die Sperrstifte in einer mittleren Stellung gehalten wird. Bei der in Figur 14 dargestellten Offenstellung des Passivflügels bleibt die Stellung des Rastelements 19 und der Steuerstange 17 gegenüber der in den Figuren 10 bis 13 dargestellten Stellung unverändert. Das Rastelement 19 liegt noch immer an der Rastnut 17r der Steuerstange an, wodurch die Steuerstange in ihrer eingezogenen Stellung gehalten wird.

Im Folgenden sollen die Vorgänge bei der Überführung des Schaltschloss 6 von der Offenstellung des Passivflügels 2 in die verriegelte Stellung des Passivflügels 2 erläutert werden.

Ausgangspunkt ist die in Figur 14 dargestellte Stellung, die das Schaltschloss 6 bei geöffnetem Passivflügel zeigt. Hierbei sind sowohl die Hilfsfalle 12 und der Lagerbock13 mit der daran gelagerten Falle 11 in ihrer vollständig ausgefahrenen Stellung. Die Schaltgabel 15 wird durch die Sperrstifte 16 in Abstand zur Falle 11 gehalten. Die Schaltgabel 15 ist außer Eingriff mit der Falle 11. Dies bedeutet, dass die Falle 11 kippbar ist. Weiter liegt das Rastelement 19 an der Rastnut 17r der Steuerstange an 17, wodurch die Steuerstange 17 in ihrer eingezogenen Stellung gehalten wird. Beim Schließen des Passivflügels 2 gelangt als erstes die Falle 11 in Anschlag an das Schließblech (Fig. 13). Hierdurch wird zuerst die Falle 11 geschwenkt. Die Stellungen der Schaltgabel 15, des Lagerbocks 13, der Hilfsfalle 12 und der Steuerstange 17 bleiben unverändert. Diese Stellung des Schaltschlosses 6 entspricht der in Fig. 14 dargestellten Stellung mit dem Unterschied, dass die Falle 11 zur Hilfsfalle hin verschwenkt ist. Beim Weiteren Zuziehen des Passivflügels 2 wird der Lagerbock 13 mit der daran gelagerten Falle 11 in das Schaltschloss 6 eingeschoben. Im weitern Verlauf des Zuziehens des Passivflügels kommt auch die Hilfsfalle 12 in Anschlag an des Schließblech (Fig. 12) und wird gemeinsam mit dem Lagerbock 13 und der Falle in das Schaltschloss 6 eingeschoben. Diese Stellung des Schaltschlosses 6 entspricht der in den Figuren 12 und 12a dargestellten Stellung mit dem Unterschied, dass die Falle 11 zur Hilfsfalle hin verschwenkt ist. Beim Einfahren der Hilfsfalle 12 kommen die Steuerkurven 12s außer Kontakt mit den Sperrstiften 16 (siehe Fig. 12a). Die Sperrstifte 16 werden durch nicht dargestellte Federn radial nach außen in ihre Ausgangslage zurückverlagert. Dies bedeutet, dass bei teilweise eingefahrener Hilfsfalle 12 die Sperrstifte 16 nicht mehr an den Anschlagflächen 15a der Steuergabel 15 anliegen und die Steuergabel 15 nicht mehr an einer Bewegung nach oben gehindert ist. Die Steuergabel wird dann federbeaufschlagt in Richtung zur Falle 11 gedrängt. Bei der Bewegung nach oben kommen die Schaltzinken 15z an die Sperrstifte 14 und drängen die Sperrstifte 16 in die Rastaufnahmen 11d der Falle 11. Dadurch ist die Falle 11 in Bezug auf den Fallenbock 13 fixiert, das heißt nicht mehr verschwenkbar.

Sobald der Passivflügel 2 dann seine Schließlage erreicht hat, liegt die Falle nicht mehr am Schließblech an. Unter Federwirkung werden die Steuergabel 15 beziehungsweise der Lagerbock 13 mit der daran fixierten Falle 11 in ihre vollständig ausgefahrenen Stellungen überführt. Diese Verriegelungsstellung ist in Figur 9 dargestellt.

Bei der Bewegung der Steuergabel 15 in ihre ausgefahrene Stellung kommt die Steuerkurve 15s in Kontakt an das Rastelement 19. Das Rastelement 19 wird dadurch in radialer Richtung nach außen aus der Rastnut 17r der Steuerstange 17 heraus geschoben. Die Steuerstange 17 und die an die Steuerstange 17 gekoppelte Riegelstange 7 sind dann durch das Rastelement 19 nicht mehr fixiert. Die Riegelstange 7 kann dann ebenfalls nach oben fahren.

Wesentlich beim Schaltschloss 6 der vorliegenden Erfindung ist, dass die Schaltstange 17, und somit die daran gekoppelte Riegelstange 7, nur dann nicht durch das Rastelement 19 fixiert ist, wenn die Schaltgabel nach oben gefahren ist. Die Schaltgabel kann aber nur dann nach oben fahren, wenn die Hilfsfall 11 durch das Schließblech in das Schaltschloss 6 teilweise eingezogen ist und durch das Schließblech am Ausfahren gehindert ist.

Die obere und die untere Riegelstange 7 und 6 sind über ein Koppelgetriebe des Schlosses 8, d.h. über ein Koppelgetriebe der Betätigungseinrichtung des Schlosses 8 miteinander gekoppelt. Dies bedeutet, dass die untere Riegelstange 7 erst dann in die bodenseitige Ausnehmung ausfahren kann, sobald das Rastelement 19 nicht mehr in die Rastnut 17r der Steuerstange 12 eingreift und somit die Steuerstange freigegeben hat. Wie oben gezeigt, wird das Rastelement 19 durch die Steuerkurve 15s der Schaltgabel 15 verlagert, so dass die Schaltgabel vollständig ausfahren kann, wenn die Falle 11 in die türrahmenseitige Aufnahme ausgefahren ist.

Ferner ist im Falle der unteren Riegelstange eine Schwerkraftkompensation der Bauteile durch Federbeaufschlagung vertikal nach oben vorgesehen, so dass die Falle 11 ohne Beaufschlagung durch die Riegelstange nicht nach unten alleine schwerkraftbetätigt ausfährt. Der Ausfahrweg der Hilfsfalle 12 ist grundsätzlich bereits durch Anschlag begrenzt.

Bei einer besonders bevorzugten Abwandlung der dargestellten Ausführung ist vorgesehen, dass die obere Riegelstange über eine Feder in Verriegelungsrichtung beaufschlagt ist und dass die Hilfsfalle mit der oberen Riegelstange derart zusammenwirkt, dass die obere Riegelstange in ihrer Entriegelungsstellung gehalten wird solange die Schließstellung des Flügels nicht erreicht ist und dass die obere Riegelstange mit der unteren Rieglstange über ein Kuppelgetriebe verbunden ist, die die beiden Riegelstangen für eine zwangsweise gegenseitige Bewegung verbindet.

Durch die Steuerung der Falle 11 der unteren Riegelstange durch das obere Schaltschloss 6 wird erreicht, dass die Falle 11 die untere Riegelstange bei geöffnetem Passivflügel 2 keine Beschädigungen an dem Boden eines durch die Tür 1 begehbaren Raumes anrichtet. Vielmehr ist die untere Riegelstange trotz gedrücktem Drücker 8d des Passivflügels 2 eingezogen, wie in Fig. 13 dargestellt und fährt erst wieder aus, wenn die Falle 11 beim Schließen des Passivflügels 2 in das Schließblech 4s in die türrahmenseitige Aufnahme vollständig ausgefahren ist.

Bei bevorzugten Ausführungsbeispielen, wie z.B. in dem in den Figuren dargestellten Ausführungsbeispiel, ist vorgesehen, dass die Betätigungseinrichtung 8 über eine Handhabe 8b oder über einen nicht dargestellten motorischen Betätigungsantrieb auf die Falle 11 nur im Sinne einer Entriegelung des Schlosses einwirkt, d.h. nur um die Falle 11 in die Entriegelungsposition zu verfahren oder die Falle 11 zumindest frei zu schalten, dass sie in die Entriegelungsposition fahren kann. Die Verriegelung des Schlosses erfolgt selbsttätig automatisch, d.h. die Falle 11 ist selbstverriegelnd, ohne dass eine Handbetätigung oder motorische Betätigung der Betätigungseinrichtung 8 erforderlich ist. In dem in den Figuren dargestellten Fall erfolgt die Verriegelung automatisch sobald der Flügel in die Schließlage gebracht ist und dabei eine Betätigung der Hilfsfalle 12 und eine Betätigung der Falle 11 durch Anschlag am Rahmen und/oder am Schließblech erfolgt ist. In dem dargestellten Ausführungsbeispiel sind die genannten zwei Bedingungen für den Ablauf der Verriegelung erforderlich. Bei abgewandelten Ausführungsbeispielen, wie sie in Verbindung mit den Ausführungsbeispielen ebenfalls erläutert worden sind, kann auch die Betätigung der Hilfsfalle als alleinige Bedingung für den Ablauf der Verriegelung vorgesehen sein.

In Figur 15 ist eine weitere Ausführungsform eines Schlosses dargestellt. Dieses Schloss weist übereinstimmend mit dem vorher beschriebenen Schloss eine auf einem Lagerkörper 13 schwenkbar gelagerte Falle 11, ein Schaltglied 15 und eine Hilfsfalleneinrichtung 12 auf. Der wesentliche Unterschied zum Schloss der Figuren 1 bis 12 ist, dass das Schloss gemäß Fig. 15 einen Klemmring 20 zur Arretierung des Riegelsteuerglieds 17 und weiter ein Stellglied 29 aufweist. Der Klemmring 20 und das Stellglied 29 sollen im Folgenden beschrieben werden.

### Der Klemmring

Der Klemmring 20 ist in dem unteren, von der Falle11 abgewandten Bereich der hülsenförmigen Gehäusekörpers 6g verschiebbar gelagert. Der Klemmring 20 besitzt im Wesentlichen die Gestalt eines Hohlzylinders. Der Klemmring 20 weist eine Auskragung auf, mit der der Klemmring 20 in einen Schlitz 6gs im Gehäusekörper 6g verdrehsicher gelagert ist.

Oberhalb des Klemmrings 20 ist die Hilfsfalleneinrichtung 12 verschiebbar im Gehäusekörper 6g angeordnet. Die Hilfsfalleneinrichtung12 ist zumindest abschnittsweise am Klemmring 20 abgestützt. Der Klemmring 20 und die Hilfsfalleneinrichtung 12 werden von einer Schraubendruckfeder 20r in Richtung zur Falle 11 hin beaufschlagt. Die Schraubendruckfeder 20r ist auf einem Stützring 20rs abgestützt. Der Stützring 20rs weist drei Auskragungen auf, mit denen der Stützring 20rs gehäusefest in den Gehäusekörper 6g einsetzbar ist. Hierfür weist der Gehäusekörper 6g drei entsprechende Einsatzaufnahmen 6ge für den Stützring 20rs auf.

Das Riegelsteuerglied 17 durchgreift den Klemmring 20 von unten her koaxial durch die Schraubenfeder 20r und den Stützring 20rs hindurchgreifend. Die Hilfsfalleneinrichtung 12 stützt sich auf der Oberseite des Klemmrings 20 ab.

In der Schließstellung der Tür wird die Hilfsfalleneinrichtung 12 durch den Rahmen, vorzugsweise durch ein rahmenseitig montiertes Schließblech betätigt und damitder Klemmring 20 durch die Hilfsfalleneinrichtung 12 entgegen der Wirkung der Schraubendruckfeder 20r zum unteren Ende des Gehäusekörpers 6g hin verlagert. In dieser Stellung fluchtet die Achse des hohlzylinderförmigen Klemmrings 20 mit der Achse des Riegelsteuerglieds 17. In dieser Stellung wird das Riegelsteuerglied 17 lediglich vom Klemmring 20 umgriffen, wobei ein gewisses Spiel zwischen dem Außendurchmesser des Riegelsteuerglieds 17 und dem Innendurchmesser des Klemmrings 20 vorhanden ist. Das Riegelsteuerglied 17 ist in dieser Stellung durch den Klemmring 20 klemmungsfrei hindurchgreifend frei beweglich.

Wenn auf die Hilfsfalleneinrichtung 12 keine äußeren Kräfte einwirken, wird die Hilfsfalleneinrichtung 12 und der Klemmring 20 durch die Kraft der Schraubendruckfeder in Richtung zur Falle hin beaufschlagt. Auf seiner einen Seite wird der Klemmring 20 durch seine Auskragung im oberen Ende des Schlitz 6gs des Gehäusekörpers 6g gehalten. Auf seiner der Auskragung gegenüberliegenden Seite wird der Klemmring 20 aufgrund der Kraft der Schraubendruckfeder 20r nach oben verlagert. In dieser Stellung liegt der Klemmring 20 verkantet zum Riegelsteuerglied, d.h. dass die Achse des hohlzylinderförmigen Klemmrings 20 nicht mehr mit der Achse des Riegelsteuerglieds 17 fluchtet. Das Riegelsteuerglied 17 wird durch den Klemmring in Klemmeingriff fixiert, so dass das Riegelsteuerglied 17 bei ausgefahrener Hilfsfalleneinrichtung 12 geklemmt unbeweglich ist.

Abhängig von der Stellung der Hilfsfalleneinrichtung 12 wird also über den Klemmring 20 das Riegelsteuerglied 17 gesteuert. Bei rahmenseitig beaufschlagter Hilfsfalleneinrichtung 12, wie dies bei geschlossenem Türflügel der Fall ist, ist das Riegelsteuerglied 17 frei beweglich. Bei geöffnetem Türflügel, wenn die Hilfsfalle ausgefahren ist, wird das Ausfahren des Riegelsteuerglieds 17 zu Falle hin gehindert.

### Das Stellglied

Das Stellglied 29 ist am fallenseitigen Ende des Riegelsteuerglieds 17 eingesetzt. Das Stellglied 29 weist ein seinem vom Riegelsteuerglied 17 abgewandtem Ende einen verbreiterten Kopf auf, der zum Zusammenwirken mit dem Schaltelement 15 dient. Hierbei ist wesentlich, dass das Stellglied 29 bezüglich seiner Tiefe variabel in das Riegelsteuerglied 17 einsetzbar ist. Damit ist gemeint, dass der Kopf des Stellglieds 29 das fallenseitige Ende des Riegelsteuerglieds 17 vorzugsweise variabel einstellbar mehr oder weniger weit überragt. Es kann vorgesehen sein, dass das Stellglied 29 ein Außengewinde aufweist und das Riegelsteuerglied 17 an seinem fallenseitigem Ende mit einem Innengewinde versehen ist. Hierbei kann die Höhe, mit der der Kopf des Stellglieds 29 das Riegelsteuerglied 17 überragt, durch entsprechendes Einschrauben variabel eingestellt werden. Alternativ kann vorgesehen sein, dass das Riegelsteuerglied 17 eine Mehrzahl von Rastaufnahmen aufweist, so dass das Stellglied 29 in verschiedener Höhe in das Riegelsteuerglied 17 einsetzbar ist.

Die Funktionsweise des Riegelsteuerglieds 17 und des Stellglieds 29 ist die folgende. Bei Betätigung der Betätigungseinrichtung 8 durch eine Handhabe oder eine motorische Antriebseinrichtung wird das Riegelsteuerglied 17 gemeinsam mit dem daran befestigten Stellglied 29 von der Falle 11 weg und auf das Schaltglied 15 zubewegt. Im Verlauf dieser Bewegung gelangt der Kopf des Stellglieds 29 an eine Mitnehmerkante des Schaltglieds 15, so dass dabei das Schaltglied 15 vom Stellglied mitgenommen wird. Durch die Distanzierung des Schaltglieds 15 von der Falle 11 wird die Falle 11 in ihre verschwenkbare Stellung überführt, da die Gabelzinken des Schaltglieds 15 außer Eingriff der Blockierstifte kommen.

Dadurch, dass das Stellglied 29 in variabler Tiefe in das Riegelsteuerglied 17 eingesetzt werden kann, kann eingestellt werden, ob bei Betätigung der Betätigungseinrichtung 8 das Schaltglied 15 sofort oder erst nach einem gewissen Betätigungsweg des Riegelsteuerglieds 14 mitgenommen wird. Ob das Schaltglied 15 bei einer Betätigung der Betätigungseinrichtung 8 sofort vom Riegelsteuerglied 17 oder erst im Laufe des Betätigungswegs des Riegelsteuerglieds 17 mitgenommen wird, hängt davon ab, wie das Schloss eingesetzt werden soll.

Beim Einsatz des Schlosses als Obenverriegelung an einem Standflügel einer zweiflügeligen Tür kann vorgesehen sein, dass das Schloss mit einem Fallen/Riegelauswerferschloss des Standflügels zusammen wirkt. Bei einem derartigen Einsatz des Schlosses ist es wichtig, dass die Verriegelungsstellung der Falle 11 des Schlosses erst dann aufgehoben wird, nachdem die Auswerfer des Fallen/Riegelauswerferschloss betätigt wurden. In diesem Fall wird bei der Montage des Schlosses das Stellglied 29 so in das Riegelsteuerglied 17 eingesetzt, dass in der Verriegelungsstellung des Schlosses zwischen dem Kopf des Stellglieds 29 und dem Schaltglied 15 eine relative große Distanz besteht.

Beim Einsatz des Schlosses als Obenverriegelung an einer einflügeligen Tür ist es wünschenswert, dass die Verrieglungsstellung der Falle 11, d.h. die Nichtschwenkbarkeit der Falle 11, sofort bei Betätigung der Betätigungseinrichtung 8 aufgehoben wird. In diesem Fall wird bei der Montage des Schlosses das Stellglied 29 so in das Riegelsteuerglied 17 eingesetzt, dass in der Verriegelungsstellung des Schlosses zwischen dem Kopf des Stellglieds 29 und dem Schaltglied 15 eine möglichst geringe Distanz besteht. Dies bedeutet, dass das Stellglied 29 relativ weit eintauchend in das Riegelsteuerglied 17 eingesetzt wird.

Was den Verriegelungsvorgang betrifft, ist bei dem in der Fig. 15 dargestellten Ausführungsbeispiel vorgesehen, dass die Falle 11 mit der Hilfsfalleneinrichtung 12 und/oder dem Riegelsteuerglied 17 derart zusammenwirkt, dass die Falle 11 durch eine schließblechseitige Betätigung der Hilfsfalleneinrichtung 12 in ihre Verrieglungsstellung bringbar und/oder frei schaltbar ist, ohne dass hierfür eine schließblechseitige Betätigung der Falle 11 erforderlich ist.

Es ist hierbei vorgesehen, dass die Freigabeeinrichtung als eine mit dem Riegelsteuerelement 17 und/oder der Falle 11 zusammenwirkende Klemmeinrichtung 20 ausgebildet ist, und dass die Hilfsfalleneinrichtung 12 unmittelbar mit einer Freigabeeinrichtung des Riegelsteuerelements 12 und/oder der Falle 11 zusammenwirkt Bei den in den vorangehenden Figuren 2 bis 14 dargestellten Ausführungsbeispielen ist im Unterschied hierzu vorgesehen, dass die Falle 11 mit der Hilfsfalleneinrichtung 12 und/oder dem Riegelsteuerglied 17 derart zusammenwirkt, dass die Falle 11 erst in ihre Verriegelungsstellung bringbar und/oder freigebbar ist, wenn eine schließblechseitige Betätigung der Hilfsfalleneinrichtung 12 durch Einfahren der Hilfsfalleneinrichtung 12 und eine schließblechseitige Betätigung der Falle 11 durch Verschwenken der Falle 11 erfolgt ist.

Figur 16 betrifft ein abgewandeltes Ausführungsbeispiel, bei dem die Schwenkfalle 11 über eine Feder 11f in die in Fig. 16 dargestellte Schwenkstellung beaufschlagt ist. Diese Schwenkstellung wird im Folgenden als erste Schwenkstellung bezeichnet. Fig. 16 zeigt lediglich die bei diesem Ausführungsbeispiel abgewandelte Baugruppe der Falle 11 mit der Feder 11f. Es handelt sich um die Baugruppe, die für das vorangehende Ausführungsbeispiel in Fig. 4d gezeigt ist. Der übrige Aufbau und die Funktionen des abgewandelten Ausführungsbeispiels entsprechen dem Ausführungsbeispiel der Figuren 1 - 15.

Die Feder 11f ist als Schenkelfeder ausgebildet. Sie stützt sich am Lagerkörper 13 ab, in dem ein Lagerbolzen 13z, der in dem Lagerkörper 13 eingesteckt ist, in einem Aufnahmeloch in den einen Schenkel der Feder 11f eingreift, der andere Schenkel der Feder greift in ein Aufnahmeloch 11o in der Falle 11 ein.

Der einzige funktionale Unterschied dieses abgewandelten Ausführungsbeispiels gegenüber dem vorangegehenden Ausführungsbeispiel besteht lediglich darin, dass die Schwenkfalle 11 durch die Feder 11f jeweils in die erste Schwenkstellung geschwenkt wird, so dass in der Offenstellung der Tür 1 die Falle 11 diese erste Schwenkstellung einnimmt und so dass auch in der Schließstellung der Tür die Falle 11 diese erste Schwenkstellung einnimmt. Diese erste Schwenkstellung liegt auch dann vor, wenn die Tür von der Offenstellung in Schließstellung einfährt und die Falle 11 mit ihrer Einlaufschräge am Rahmen in Anschlag kommt und die Falle dabei auch in Riegelstangenerstreckungsrichtung in den Türflügel eingezogen wird.

Die zweite Schwenkstellung entgegen der Wirkung der Feder 11f wird lediglich nur vorübergehend erhalten, wenn die durch die Handhabe 8d (siehe Fig. 1) betätigte Riegelstange 7 die Schwenkbarkeit der Falle 11 freigibt und während dieser Betätigung der Handhabe 8d die Falle 11 beim Öffnen der Tür durch Anschlag am Rahmen in die zweite Schwenkstellung geschwenkt wird und die Falle durch ein Verlagern in Riegelstangenerstreckungsrichtung in den Türflügel eingezogen wird. Unmittelbar nach Erreichen der Schließlage der Tür fährt die Schwenkfalle aus und wird durch die Feder 11f in die erste Schwenkstellung zurückgestellt.

Dieses Zurückstellen der Falle 11 von der zweiten Schwenkstellung in die erste Schwenkstellung und das Ausfahren der Falle erfolgt jedes Mal dann, wenn die Anschlaglage zwischen Falle und Rahmen aufgehoben wird. Dies ist der Fall, wenn die Tür aus der Schließstellung in die Offenstellung verbracht worden ist.

Dies ist aber dann der Fall, wenn die Anschlaglage von Falle und Rahmen, die sich in der Schließstellung bei Beaufschlagung der Tür in Öffnungsrichtung ergibt, noch in der Schließstellung aufgehoben wird und der Türflügel in der Schließstellung verbleibt. In diesem Fall wird die Falle 11 durch die Feder 11f in die erste Schwenkstellung zurückgeschwenkt.

Die Federbeaufschlagung der Falle 11 bei geöffneter Tür hat zur Folge, dass in der Offenstellung der Tür die Falle 11 stets in der ersten Schwenkstellung steht. Hierbei ist die Falle 11 in einer Stellung, in der die Verschwenkbarkeit der Falle 11 durch die Schaltgabel 15 nicht blockiert werden kann. Die Falle 11 kann hierbei durch die Schaltgabel nicht blockiert werden, weil die Schaltgabel 15 bei geöffneter Tür wie beim vorangehenden Ausführungsbeispiel durch die Sperrstifte 16 in ihrer die Falle 11 nicht blockierenden Stellung gehalten ist, in der sie durch die Entriegelungsbetätigung beim Öffnen der Tür gebracht worden ist und die Schaltgabel 15 außer Eingriff mit der Falle 11 ist. Lediglich in der Schließstellung der Tür ist die Schaltgabel 15 durch die Wirkung der Hilfsfalle 12 außer Eingriff der Sperrstifte 16. In dieser Schaltstellung blockiert die Schaltgabel 15 die Falle 11. Diese Blockierung erfolgt, wenn die Falle 11 in der ersten Schwenkstellung steht. Die Feder 11f wirkt wie bereits erläutert auf die Falle 11, dahingehend dass die Feder 11f die Falle sowohl in der Schließstellung als auch in der Offenstellung der Tür in die erste Schwenkstellung beaufschlagt. Dies bedeutet, dass in der Schließstellung der Tür, in der die Schaltgabel 15 in ihrer die Verschwenkbarkeit der Falle blockierenden Stellung steht, die Verschwenkbarkeit der Falle 11 durch die Schaltgabel 15 blockiert ist. Dies bringt den Vorteil, dass Fehlfunktionen vermieden werden, die sich ergeben, wenn bei nicht vorhandener Feder 11f in der Schließstellung der Tür nach einer Entriegelung der Schaltgabel 15 durch Betätigung der Riegelstange 7 die Falle 11 in ihre zweite Schwenkstellung gebracht ist. Die zweite Schwenkstellung der Falle 11 stellt sich ein durch Anschlag der Falle am Rahmen, wenn die Tür in der Schließstellung in Öffnungsrichtung beaufschlagt wird.

Bei Nichtvorhandensein der Feder 11f würde diese zweite Schwenkstellung der Falle 11 bestehen bleiben, auch wenn die Tür nachfolgend nicht geöffnet wird, aber die Falle 11 außer Anschlag des Rahmens kommt und die Tür in der Schließstellung verbleibt. Bei Nichtvorhandensein der Feder 11f würde die Falle 11 mit ihrer zweiten Schwenkstellung und in die Rahmenseitige Aufnahme eingreifen. Da jedoch die Falle in der zweiten Schwenkstellung durch die Schalteinrichtung nicht blockierbar ist, wäre in diesem Fall die Falle 11 nicht verriegelt, d.h. sie würde in einer ausgefahrenen Nicht-Verriegelungsstellung stehen. Durch die erfindungsgemäße Falle 11f wird eine derartige Fehlfunktion vermieden.

Ein besonderer Vorteil bei dem Schloss ist, dass bei geöffnetem Türflügel das Schloss gegen eine Manipulation durch manuelles Eindrücken der Hilfsfalle 12 und/oder der Falle 11 gesichert ist. Diese bedeutet, dass durch Eindrücken der Hilfsfalle 12 und/oder der Falle 11 bei geöffnetem Türflügel kein Ausfahren der unteren Riegelstange ausgelöst wird. Die mit der unteren Riegelstange bewegungsgekuppelte Steuerstange 17 wird in jedem Fall durch die Rastelemente 19 gehalten. Bei dem dargestellten Ausführungsbeispiel ist in diesen Fällen gleichzeitig auch die Schwenkbarkeit der Falle 11 freigegeben, und also die Schwenkbarkeit nicht blockiert.

Bei geöffnetem Türflügel befinden sich der Lagerbock 13 mit der darauf gelagerten Falle 11 und die Hilfsfalle 12 in ihren jeweils aus dem Schloss ausgefahrenen Stellungen. Die Schaltgabel 15 ist jedoch durch die Sperrstifte 16 in einer eingefahrenen Stellung gehalten, wobei die Sperrstifte 16 an den Anschlagflächen 15a der Schaltgabel 15 anliegen. Dies bedeutet, dass die Falle 11 frei schwenkbar ist, da die Schaltgabel 15 sich in ihrer eingefahrenen Stellung befindet und somit außer Eingriff mit der Falle 11 ist, das heißt die Blockierlemente 14 blockieren die Verschwenkbarkeit der Falle 11 nicht. Bei geöffnetem Türflügel ist außerdem die Steuerstange 17 durch die Rastelemente 19 blockiert.

Im Folgenden wird dargelegt, dass bei geöffnetem Türflügel im Fall a) durch alleiniges manuelles Eindrücken der Hilfsfalle 12 oder im Fall b) durch gemeinsames Eindrücken von Falle 11 und Hilfsfalle 12 die Verriegelung des Schlosses nicht ausgelöst wird. Nur im Fall c) wird die Verriegelung des Schlosses ausgelöst, d.h. wenn bei eingedrückter Hilfsfalle 12 und gleichzeitig eingedrückter Falle 11 anschließend die Falle 11 freigegeben wird, während die Hilfsfalle 12 in ihrer eingedrückten betätigten Stellung verbleibt.

### Zu a) Alleiniges Eindrücken der Hilfsfalle bei geöffnetem Türflügel

Wird bei geöffnetem Türflügel die Hilfsfalle 12 manuell in das Schlossinnere eingedrückt, so kommen die Steuerkurven 12s der Hilfsfalle 12 außer Kontakt mit den Sperrstiften 16. Die nicht dargestellten Federn, welche die Sperrstifte 16 in ihre die Schaltgabel 15 freigebende Stellung beaufschlagen, können die Sperrstifte 16 jedoch nicht verlagern. Dies rührt daher, dass die Schaltgabel 15 in Ausfahrrichtung durch die Feder 15r federbeaufschlagt ist und die Kraft der Feder 15r über die Anschlagflächen 15a der Schaltgabel 15 auf die Sperrstifte 16 wirkt. Dies bedeutet, dass die Kraft der Feder 15r durch die Sperrstifte 16 aufgenommen wird.

Aufgrund der zwischen den Anschlagflächen 15a der Schaltgabel 15 und den Sperrstiften 16 auftretenden Haftreibung können sich die Sperrstifte 16 nicht bewegen. Die Kraft der nicht dargestellten Federn, welche die Sperrstifte 16 in ihre die Schaltgabel 15 freigebende Stellung zu dängen suchen, ist nicht ausreichend, um die zwischen den Anschlagflächen 15a der Schaltgabel 15 und den Sperrstiften 16 aufgrund der Feder 15r auftretende Haftreibung zu überwinden. Dadurch wird die Schaltgabel 15 in ihrer eingezogenen Stellung gesichert, selbst dann, wenn bei geöffnetem Türflügel die Hilfsfalle 12 eingedrückt wird. Dadurch, dass die Schaltgabel 15 in der eingezogenen Stellung gehalten wird, kommt die Schaltgabel 15 nicht in Kontakt mit den Rastelementen 19, was im Falle des Kontaktes zu einer Freigabe der Steuerstange 17 und zu einem Ausfahren der unteren Riegelstange führen würde. Ferner kommen in dieser Stellung auch die Zinken der Schaltgabel 15 nicht in Eingriff mit den Blockierelementen 14. Das hat zur Folge, dass die Verschwenkbarkeit der Falle 11 erhalten bleibt.

### Zu b) Gemeinsames Eindrücken von Falle und Hilfsfalle bei geöffnetem Türflügel

Wird bei geöffnetem Türflügel die Hilfsfalle 12 und auch die Falle 11 manuell in das Schlossinnere eingedrückt, so kommen die Steuerkurven 12s der Hilfsfalle 12 außer Kontakt mit den Sperrstiften 16. Gleichzeitig wird auch die Schaltgabel 15 zusammen mit der eingedrückten Falle 11 mit in das Schlossinnere verlagert, so dass die Anschlagflächen 15a der Schaltgabel 15 nicht mehr an den Sperrstiften 16 anliegen. Die Sperrstifte 16 werden durch nicht dargestellte Sperrstift-Federn in ihre die Schaltgabel 15 freigebende Stellung verlagert. Wenn nun die Hilfsfalle 12 und auch die Falle 11 losgelassen, d.h. nicht mehr eingedrückt gehalten werden, stellt sich folgender Ablauf ein. Die Hilfsfalle 12, die Schaltgabel 15 und der Lagerbock 13, auf dem die Falle 11 gelagert ist, werden jeweils durch eine zugeordnete Feder in Ausfahrrichtung beaufschlagt. Bei dieser gemeinsamen Ausfahrbewegung von Hilfsfalle 12, Schaltgabel 15 und Lagerbock 13 kommen als erstes die Steuerkurven 12s der Hilfsfalle 12 mit den Sperrstiften 16 in Anschlag, wodurch die Sperrstifte 16 in ihre die Schaltgabel 15 blockierende Stellung verlagert werden. Im weiteren Verlauf der Ausfahrbewegung von Hilfsfalle 12, der Schaltgabel 15 und des Lagerbock 13 treffen die Anschlagflächen 15a der Schaltgabel 15 auf die Sperrstifte 16, wodurch die weitere Ausfahrbewegung der Schaltgabel 15 gestoppt ist und wodurch die Schaltgabel 15 in einer eingezogenen Stellung gehalten ist. Lediglich die Hilfsfalle 12 und der Lagerbock 13 mit der darauf gelagerten Falle 11 können ihre vollständig ausgefahrenen Stellungen erreichen.

Auch in diesem Fall wird die Schaltgabel 15 in einer eingezogenen Stellung gehalten und kommt nicht in Kontakt mit den Rastelementen 19, was im Falle des Kontaktes zu einer Freigabe der der Steuerstange 17 und zu einem Ausfahren der unteren Riegelstange führen würde. Ferner kommen in dieser Stellung auch die Zinken der Schaltgabel 15 nicht in Eingriff mit den Blockierelementen 14. Das hat zur Folge, dass die Verschwenkbarkeit der Falle 11 erhalten bleibt.

### Zu c) Gemeinsames Eindrücken von Falle und Hilfsfalle bei geöffnetem Türflügel mit anschließender Freigabe der Falle bei verbleibender eingedrückten Hilfsfalle

Wie unter b) bereits dargelegt, kommen die Steuerkurven 12s der Hilfsfalle 12 außer Kontakt mit den Sperrstiften 16, wenn die Hilfsfalle 12 und auch die Falle 11 in das Schlossinnere eingedrückt werden. Da auch die Schaltgabel 15 zusammen mit der eingedrückten Falle 11 in das Schlossinnere verlagert sind, liegen die Anschlagflächen 15a der Schaltgabel 15 nicht mehr an den Sperrstiften 16 an. Die Sperrstifte 16 werden durch nicht dargestellte Sperrstift-Federn in ihre die Schaltgabel 15 freigebende Stellung verlagert.

Wenn nun die Falle 11 freigeben, d.h. nicht mehr eingedrückt wird, während die Hilfsfalle 12 in ihrer betätigten ins Schlossinnere eingedrückten Lage verbleibt, stellt sich der folgende Ablauf ein: Die Schaltgabel 15 und der Lagerbock 13, auf dem die Falle 11 gelagert ist, werden jeweils durch eine zugeordnete Feder in Ausfahrrichtung beaufschlagt. Da die Hilfsfalle jedoch in ihrer eingedrückten Stellung verbleibt, sind die Steuerkurven 12s der Hilfsfalle 12 außer Kontakt mit den Sperrstiften 16, d.h. die Sperrstifte 16 verbleiben in ihrer die Schaltgabel 15 freigebenden Stellung. Folglich können die Schaltgabel 15 und die Falle 11, beaufschlagt durch jeweils zugeordnete Federn vollständig aus dem Schloss ausfahren. Hierbei kommen die Zinken 15z der Schaltgabel 15 in Kontakt mit den am Lagerbock 13 gelagerten Blockierelementen 14. Durch den Eingriff der Zinken 15z werden die Blockierelemente 14 in die Rastaufnehmungen 11d der Falle 11 geschoben. Dadurch kann die Falle 11 nicht mehr geschwenkt werden. Die Falle 11 nimmt jetzt ihre verriegelnde Stellung ein, in der die Falle 11 vollständig aus dem Schlossgehäuse ausgefahren ist und in ihrer Verschwenkbarkeit blockiert ist.

Bei Ausfahren der Schaltgabel 15 kommen außerdem die Schaltflanken 15s der Schaltgabel 15 in Eingriff mit den Rastelementen 19. Die Rastelemente 19 werden hierbei in radialer Richtung von der Steuerstange 17 weg verlagert, so dass die Rastelemente 19 nicht mehr in die Nut 17r der Steuerstange 17 eingreifen. Dadurch ist die Blockierung der Riegelstange 17 aufgehoben. Die Steuerstange 17 fährt hierdurch nach oben und die mit der Steuerstange gekuppelte untere Riegelstange fährt in ihre ausgefahrene, den Flügel verriegelnde Stellung.

Es sind gegenüber dem Ausführungsbeispiel der Figuren auch abgewandelte Ausführungen vorgesehen, bei denen eine untere Riegelstangen 7 nicht vorhanden ist. Dies bedeutet, die Verriegelung der Tür erfolgt ausschließlich im Bereich des oberen Rahmens. Die Funktionen a), b) und c) sind in gleicher Weise vorhanden. Die Blockierung und Freigabe der Riegelstange betrifft lediglich die obere Riegelstange, da eine untere Riegelstange nicht vorhanden ist.

Bei einem weiteren gegenüber den Figuren abgewandelten nicht erfindungsgemäßen Ausführungsbeispiel kann eine Falle 11 eingesetzt werden, die nicht schwenkbar um eine Achse senkrecht zur Erstreckungsrichtung der Riegelstange ausgebildet ist, sondern lediglich in der Erstreckungsrichtung der Riegelstange relativ bewegbar zur Riegelstange ausgebildet ist. Bei diesem Ausführungsbeispiel sind die vorangehend beschriebenen Funktionen a), b) und c) insoweit abgewandelt vorhanden, dass lediglich die Riegelstange wie in a), b) und c) blockiert oder freigegeben ist. Was die Betätigung der Falle betrifft, bedeutet Betätigen der Falle Einfahren oder eingefahren Halten der Falle. Konstruktiv ergeben sich bei dem Ausführungsbeispiel mit nicht verschwenkbarer Falle 11 Vereinfachungen. Die Bauteile, die die schwenkbare Lagerung und die Steuerung der Schwenkbarkeit betreffen, können entsprechend entfallen oder vereinfacht werden.

### Bezugszeichenliste

- 1: Tür
- 2: Passivflügel
- 3: Aktivflügel
- 4: Türrahmen
- 4s: Schließblech
- 5: Scharnier
- 6: Schaltschloss
- 6g: Gehäuse
- 6ge: Einsatzausnehmung
- 6gs: Aufnahmeschlitz
- 6s: Stulp
- 7: Riegelstange
- 8: Betätigungseinrichtung
- 8d: Drücker
- 9: Schloss
- 9d: Drücker
- 11: Falle
- 11d: Durchgangsloch
- 11r: Rastausnehmung
- 11z: Lagerzapfen
- 12: Hilfsfalle
- 12e: Einlaufschräge
- 12o: oberer Abschnitt
- 12s: Steuerkurve
- 12u: unterer Abschnitt
- 13: Lagerbock
- 13a: Aufnahme für Rastelement
- 13d: Durchgangsloch
- 13f: Führungskulisse
- 13r: Rückstellfeder
- 14: Sperrstift
- 15: Schaltgabel
- 15a: Anschlagfläche
- 15f: Schaltflanke
- 15r: Rückstellfeder
- 15z: Gabelzinken
- 16: Sperrstift
- 16f: Feder
- 17: Schaltstange
- 17r: Rastnut
- 18: Schieberelement
- 18fe: erste Führungsausnehmung
- 18fz: zweite Führungsausnehmung
- 19: Rastelement
- 19f: Feder
- 20: Klemmring
- 20rs: Stützring
- 20r: Schraubendruckfeder
- 29: Stellglied

## Patentansprüche

1. Schloss für einen bewegbar, vorzugsweise schwenkbar gelagerten Flügel einer Tür oder eines Fensters
mit einer flügelseitig montierbaren Schlossmechanik mit einer Riegeleinrichtung (6, 7) und einer Betätigungseinrichtung (8, 8d), wobei vorgesehen ist,
- dass die Riegeleinrichtung (6, 7) eine obere Riegelstange (7, 17) und/oder eine untere Riegelstange (7), d.h. mindestens eine Riegelstange, aufweist, die durch die Betätigungseinrichtung (8, 8d) betätigbar ist,
- dass die Riegeleinrichtung (6, 7) eine vorzugsweise federnd gelagerte Falle (11) aufweist, welche eine Einlaufschräge und/oder eine Auslaufschräge aufweist und so ausgebildet ist, dass die Falle (11) unter Ausbildung einer Verriegelungsstellung in ein rahmenseitig montiertes Schließblech (4s) in Eingriff bringbar ist und unter Ausbildung einer Entriegelungsstellung außer Eingriff des Schließblechs (4s) bringbar ist,
- dass die mindestens eine Riegelstange (7, 17) und die Falle (11) relativ zueinander bewegbar ausgebildet sind und dass die mindestens eine Riegelstange (7, 17) zur Steuerung der Falle (11) unmittelbar oder mittelbar mit der Falle (11) zusammenwirkt,
- dass die Riegeleinrichtung (7) im Bereich der Falle (11) eine mit einer Hilfsfalle Hilfsfalleneinrichtung (12) aufweist, die über das Schließblech (4s) oder ein schließblechseitiges Teil steuerbar ist und mit der Riegelstange (7, 17) zur Blockierung oder Freigabe der Rieglstange (7, 17) zusammenwirkt,
wobei die mindestens eine Riegelstange (7, 17) mit der Falle (11) und der Hilfsfalle (12) derart zusammenwirkt,
a) dass bei betätigter Hilfsfalle (12) und nicht betätigter Falle (11) die Riegelstange (7, 17) blockiert ist und nicht freigegeben ist, und
b) dass bei betätigter Hilfsfalle (12) und gleichzeitig betätigter Falle (11) die Riegelstange (7, 17) blockiert ist und nicht freigegeben ist, und
c) dass bei betätigter Hilfsfalle (12) und gleichzeitig betätigter Falle (11) durch ein nachfolgendes Aufheben der Betätigung der Falle (11) bei verbleibender Betätigung der Hilfsfalle (12) die Blockierung der Riegelstange (7, 17) aufgehoben und damit die Riegelstange freigegeben ist,
wobei zwischen der Hilfsfalle (12) und der Riegelstange (7, 17) ein Schaltelement (15) zwischengeschaltet angeordnet ist, und wobei das Schaltelement (15) mit mindestens einem Sperrelement (16) zusammenwirkt, das zwischen der Hilfsfalle (12) und dem Schaltelement (15) geschaltet ist, und dass die Riegelstange (7, 17) mit mindestens einem Rastelement (19) zusammenwirkt, welches durch das Schaltelement (15) derart steuerbar ist, dass das Rastelement (19) in einer Raststellung die Riegelstange (7, 17) blockiert und in einer Außer-Raststellung die Riegelstange freigibt.

2. Schloss für einen bewegbar, vorzugsweise schwenkbar gelagerten Flügel einer Tür oder eines Fensters, vorzugsweise nach Anspruch 1 ausgebildet, mit einer flügelseitig montierbaren Schlossmechanik mit einer Riegeleinrichtung (6, 7) und einer Betätigungseinrichtung (8, 8d), wobei vorgesehen ist,
- dass die Riegeleinrichtung (6, 7) eine obere Riegelstange (7, 17) und/oder eine untere Riegelstange (7), d.h. mindestens eine Riegelstange, aufweist die durch die Betätigungseinrichtung (8, 8d) betätigbar ist,
- dass die Riegeleinrichtung (6, 7) eine vorzugsweise federnd gelagerte Falle (11) aufweist, welche eine Einlaufschräge und/oder eine Auslaufschräge aufweist und so ausgebildet ist, dass die Falle (11) unter Ausbildung einer Verriegelungsstellung in ein rahmenseitig montiertes Schließblech (4s) in Eingriff bringbar ist und unter Ausbildung einer Entriegelungsstellung außer Eingriff des Schließblechs (4s) bringbar ist,
- dass die mindestens eine Riegelstange (7, 17) und die Falle (11) relativ zueinander bewegbar ausgebildet sind und dass die eine Riegelstange (7, 17) zur Steuerung der Falle (11) unmittelbar oder mittelbar mit der Falle (11) zusammenwirkt,
- dass die Riegeleinrichtung (6, 7) im Bereich der Falle (11) eine Hilfsfalleneinrichtung mit einer Hilfsfalle (12) aufweist, die über das Schließblech (4s) oder ein schließblechseitiges Teil steuerbar ist und mit der Riegelstange (7, 17) zur Blockierung oder Freigabe der Rieglstange (7, 17) zusammenwirkt,
wobei die Falle (11) um eine senkrecht zur Erstreckungsrichtung der Riegelstange (7, 17) angeordnete Achse schwenkbar ausgebildet ist und die Schwenkbarkeit der Falle (11) blockierbar oder freigebbar ist, wobei die Riegelstange (7, 17) mit der Falle (11) und mit der Hilfsfalle (12) derart zusammenwirkt,
a) dass bei betätigter Hilfsfalle (12) und nicht betätigter Falle (11) die Schwenkbarkeit der Falle (11) freigegeben ist und nicht blockiert ist, und
b) dass bei betätigter Hilfsfalle (12) und gleichzeitig betätigter Falle (11) die Schwenkbarkeit der Falle (11) freigegeben ist und nicht blockiert ist, und
c) dass bei betätigter Hilfsfalle (12) und gleichzeitig betätigter Falle (11) durch ein nachfolgendes Aufheben der Betätigung der Falle (11) bei verbleibender Betätigung der Hilfsfalle (12) die Blockierung der Schwenkbarkeit der Falle (11) eingeschaltet wird,
wobei zwischen der Hilfsfalle (12) und der Riegelstange (7, 17) ein Schaltelement (15) zwischengeschaltet angeordnet ist, und wobei das Schaltelement (15) mit mindestens einem Sperrelement (16) zusammenwirkt, das zwischen der Hilfsfalle (12) und dem Schaltelement (15) geschaltet ist, und
dass das Schaltelement (15) mit der Falle (11) über mindestens ein Blockierelement (14) derart zusammenwirkt, dass in einer ersten Stellung des Schaltelements (15) das mindestens eine Blockierelement (14) die Schwenkbarkeit der Falle (11) blockiert und in einer zweiten Stellung des Schaltelements (15) das mindestens eine Blockierelement (14) die Schwenkbarkeit der Falle (11) freigibt.

3. Schloss nach Anspruch 1 oder 2,
**dadurch gekennzeichnet,**
**dass** die Falle (11) in Erstreckungsrichtung der Riegelstange (7, 17) bewegbar gelagert ist und/oder dass die Falle (11) schwenkbar um eine Schwenkachse gelagert ist, die senkrecht zur Ersteckungsrichtung der Riegelstange (7, 17) angeordnet ist.

4. Schloss nach Anspruch 3,
**dadurch gekennzeichnet,**
**dass** die Falle (11) in Erstreckungsrichtung der Riegelstange (7, 17) federbeaufschlagt gelagert ist, wobei die Feder die Falle (11) in Ausfahrrichtung beaufschlagt und/oder
**dass** die Falle (11) federbeaufschlagt schwenkbar um die Schwenkachse gelagert ist, wobei die Feder die Falle (11) in ihre blockierte oder blockierbare Schwenkstellung beaufschlagt.

5. Schloss nach einem der vorangehenden Ansprüche,
**dadurch gekennzeichnet,**
**dass** das Schaltelement (15) mindestens eine Anschlagfläche (15a) aufweist, die bei nicht betätigter Hilfsfalle (12) mit dem mindestens einen Sperrelement (16) in Anschlag ist und bei betätigter Hilfsfalle (12) und betätigter Falle (11) mit dem mindestens einen Sperrelement (16) außer Anschlag ist.

6. Schloss nach einem der vorangehenden Ansprüche,
**dadurch gekennzeichnet,**
**dass** die Hilfsfalle (12) mindestens eine Steuerkurve (12s) zur Verlagerung des mindestens einen Sperrelements (16) aufweist.

7. Schloss nach einem der vorangehenden Ansprüche,
**dadurch gekennzeichnet,**
**dass** das Schaltelement (15) mit der Falle (11) derart zusammenwirkt, dass das Schaltelement (15) durch Betätigung der Falle (11) verlagerbar ist.

8. Schloss nach einem der Ansprüche 2 bis 6,
**dadurch gekennzeichnet,**
**dass** die Riegelstange (7, 17) mit dem mindestens einen Rastelement (19) zusammenwirkt, welches durch das Schaltelement (15) derart steuerbar ist, dass das Rastelement (19) in einer Raststellung die Riegelstange (7, 17) blockiert und in einer Außer-Raststellung die Riegelstange freigibt.

9. Schloss nach Anspruch 8,
**dadurch gekennzeichnet,**
**dass** die Riegelstange (7, 17) eine Rastnut (17r) aufweist, in welche das mindestens eine Rastelement (19) in der Raststellung zur Blockierung der Riegelstange (7, 17) eingreift.

10. Schloss nach Anspruch 8,
**dadurch gekennzeichnet,**
**dass** das Schaltelement (15) mindestens eine Steuerkurve (15f) zur Verlagerung des mindestens einen Rastelements (19) aufweist.

11. Schloss nach einem der vorangehenden Ansprüche,
**dadurch gekennzeichnet,**
**dass** das Schaltelement (15) als Schaltgabel (15) ausgebildet ist, das zwei Zinken (15z) aufweist, die mit jeweils einem Blockierelement (14) zusammenwirken.

## Claims

1. Lock for a moveably, preferably pivotably, mounted leaf of a door or a window, having a lock mechanism which is attachable on the leaf side, having a locking device (6, 7) and an actuation device (8, 8d), wherein it is provided that
- the locking device (6, 7) has an upper locking bar (7, 17) and/or a lower locking bar (7), i.e. at least one locking bar, which can be actuated by the actuation device (8, 8d),
- the locking device (6, 7) has a preferably spring-loaded mounted latch (11) which has an inlet bevel and/or an outlet bevel and is formed such that the latch (11) can be brought into engagement in a striking plate (4s) attached on the frame side by forming a locking position and brought out of engagement of the striking plate (4s) by forming an unlocking position,
- the at least one locking bar (7, 17) and the latch (11) are formed moveably relative to each other, and the at least one locking bar (7, 17) cooperates directly or indirectly with the latch (11) to control the latch (11),
- in the region of the latch (11), the locking device (7) has an auxiliary latch device having an auxiliary latch (12), which can be controlled via the striking plate (4s) or a part on the striking plate side and cooperates with the locking bar (7, 17) to block or release the locking bar (7, 17),
wherein the at least one locking bar (7, 17) cooperates with the latch (11) and the auxiliary latch (12) in such a way that
a) with an actuated auxiliary latch (12) and non-actuated latch (11), the locking bar (7, 17) is blocked and is not released, and
b) with an actuated auxiliary latch (12) and simultaneously actuated latch (11), the locking bar (7, 17) is blocked and is not released, and
c) with an actuated auxiliary latch (12) and simultaneously actuated latch (11), the blocking of the locking bar (7, 17) is removed and thus the locking bar is released by a subsequent removal of the actuation of the latch (11), with continuing actuation of the auxiliary latch (12),
wherein a switching element (15) is arranged interposed between the auxiliary latch (12) and the locking bar (7, 17), and wherein
the switching element (15) cooperates with at least one stopping element (16) which is switched between the auxiliary latch (12) and the switching element (15), and the locking bar (7, 17) cooperates with at least one catch element (19) which can be controlled by the switching element (15) in such a way that the catch element (19) blocks the locking bar (7, 17) in a catch position and releases the locking bar in a non-catch position.

2. Lock for a moveably, preferably pivotably, mounted leaf of a door or a window, preferably formed according to claim 1, having a lock mechanism which is attachable on the leaf side, having a locking device (6, 7) and an actuation device (8, 8d), wherein it is provided that
- the locking device (6, 7) has an upper locking bar (7, 17) and/or a lower locking bar (7), i.e. at least one locking bar, which can be actuated by the actuation device (8, 8d),
- the locking device (6, 7) has a preferably spring-loaded mounted latch (11) which has an inlet bevel and/or an outlet bevel and is formed such that the latch (11) can be brought into engagement in a striking plate (4s) attached on the frame side by forming a locking position and brought out of engagement of the striking plate (4s) by forming an unlocking position,
- the at least one locking bar (7, 17) and the latch are formed moveably relative to each other, and the one locking bar (7, 17) cooperates directly or indirectly with the latch (11) to control the latch (11),
- in the region of the latch (11), the locking device (6, 7) has an auxiliary latch device having an auxiliary latch (12), which can be controlled via the striking plate (4s) or a part on the striking plate side and cooperates with the locking bar (7, 17) for blocking or releasing the locking bar (7, 17),
wherein the latch (11) is formed pivotably about an axis arranged perpendicular to the extension direction of the locking bar (7, 17), and the pivotability of the latch (11) can be blocked or released, wherein the locking bar (7, 17) cooperates with the latch (11) and with the auxiliary latch (12) in such a way that,
a) with an actuated auxiliary latch (12) and non-actuated latch (11), the pivotability of the latch (11) is released and is not blocked, and
b) with an actuated auxiliary latch (12) and simultaneously actuated latch (11), the pivotability of the latch (11) is released and is not blocked, and
c) with an actuated auxiliary latch (12) and simultaneously actuated latch (11), the blocking of the pivotability of the latch (11) is switched on by a subsequent removal of the actuation of the latch (11), with continuing actuation of the auxiliary latch (12), wherein
a switching element (15) is arranged interposed between the auxiliary latch (12) and the locking bar (7, 17), and wherein the switching element (15) cooperates with at least one stop element (16) which is switched between the auxiliary latch (12) and the switching element (15), and
the switching element (15) cooperates with the latch (11) via at least one blocking element (14) in such a way that, in a first position of the switching element (15), the at least one blocking element (14) blocks the pivotability of the latch (11) and, in a second position of the switching element (15), the at least one blocking element (14) releases the pivotability of the latch.

3. Lock according to claim 1 or 2,
**characterised in that**
the latch (11) is moveably mounted in the extension direction of the locking bar (7, 17), and/or the latch (11) is pivotably mounted about a pivot axis which is arranged perpendicular to the extension direction of the locking bar (7, 17).

4. Lock according to claim 3,
**characterised in that**
the latch (11) is mounted in a spring-loaded manner in the extension direction of the locking bar (7, 17), wherein the spring (11) acts upon the latch in the extending direction, and/or
the latch (11) is mounted pivotably and in a spring-loaded manner about the pivot axis, wherein the spring acts upon the latch (11) in its blocked or blockable pivot position.

5. Lock according to one of the preceding claims,
**characterised in that**
the switching element (15) has at least one abutment surface (15a) which is in abutment with the at least one stopping element (16) with a non-actuated auxiliary latch (12) and is out of abutment with the at least one stopping element (16) with an actuated auxiliary latch (12) and actuated latch (11).

6. Lock according to one of the preceding claims,
**characterised in that**
the auxiliary latch (12) has at least one control curve (12s) for displacing the at least one stopping element (16).

7. Lock according to one of the preceding claims,
**characterised in that**
the switching element (15) cooperates with the latch (11) in such a way that the switching element (15) is displaceable by means of actuation of the latch (11).

8. Lock according to one of claims 2 to 6,
**characterised in that**
the locking bar (7, 17) cooperates with the at least one catch element (19) which can be controlled by the switching element (15) in such a way that the catch element (19) blocks the locking bar (7, 17) in a catch position and releases the locking bar in a non-catch position.

9. Lock according to claim 8,
**characterised in that**
the locking bar (7, 17) has a catch groove (17r) in which the at least one catch element (19) engages in the catch position to block the locking bar (7, 17).

10. Lock according to claim 8,
**characterised in that**
the switching element (15) has at least one control curve (15f) for displacing the at least one catch element (19).

11. Lock according to one of the preceding claims,
**characterised in that**
the switching element (15) is formed as a shift fork (15) which has two prongs (15z) which cooperate with a respective blocking element (14).

## Revendications

1. Serrure pour un battant logé de manière mobile, de préférence de manière pivotante, d'une porte ou d'une fenêtre
avec un mécanisme de serrure pouvant être monté côté battant avec un dispositif de verrouillage (6, 7) et un dispositif d'actionnement (8, 8d), dans laquelle il est prévu que
- le dispositif de verrouillage (6, 7) comprenne une tige de verrou supérieure (7, 17) et/ou une tige de verrou inférieure (7), c'est-à-dire au moins une tige de verrou qui peut être actionnée par le dispositif d'actionnement (8, 8d),
- le dispositif de verrouillage (6, 7) comprend un pêne demi-tour (11) logé de préférence de manière élastique, qui comprend un chanfrein d'entrée et/ou un chanfrein de sortie et qui est conçu de façon à ce que le pêne demi-tour (11) puisse être emboîté dans une gâche (4s) montée côté châssis en formant une position de verrouillage et puisse être déboîté de la gâche (4s) en formant une position de déverrouillage,
- l'au moins une tige de verrou (7, 17) et le pêne demi-tour (11) sont conçus de manière mobile l'un par rapport à l'autre et l'au moins une tige de verrou (7, 17) interagit directement ou indirectement avec le pêne demi-tour (11) pour le contrôle du pêne (11),
- le dispositif de verrouillage (7) comprend, au niveau du pêne demi-tour (11), un dispositif de pêne auxiliaire avec un pêne auxiliaire (12), qui peut être contrôlé par l'intermédiaire de la gâche (4s) ou d'une partie côté gâche et qui interagit avec la tige de verrou (7, 17) pour le blocage ou la libération de la tige de verrou (7, 17),
dans laquelle l'au moins une tige de verrou (7, 17) interagissant avec le pêne demi-tour (11) et le pêne auxiliaire (12) de façon à ce que
a) lorsque le pêne auxiliaire (12) est actionné et le pêne demi-tour (11) n'est pas actionné, la tige de verrou (7, 17) soit bloquée et ne soit pas libérée et
b) lorsque le pêne auxiliaire (12) est actionné et le pêne demi-tour (11) est actionné simultanément, la tige de verrou (7, 17) soit bloquée et ne soit pas libérée et
c) lorsque le pêne auxiliaire (12) est actionné et le pêne demi-tour (11) est actionné simultanément, un arrêt suivant de l'actionnement du pêne demi-tour (11), alors que le pêne auxiliaire (12) est toujours actionné, provoque l'arrêt du blocage de la tige de verrou (7, 17) et donc la libération de la tige de verrou,
dans laquelle, entre le pêne auxiliaire (12) et la tige de verrou (7, 17), un élément de commutation (15) est intercalé et dans laquelle l'élément de commutation (15) interagit avec au moins un élément de blocage (16) qui est disposé entre le pêne auxiliaire (12) et l'élément de commutation (15) et la tige de verrou (7, 17) interagissant avec au moins un élément d'encliquetage (19) qui peut être contrôlé de façon à ce que l'élément d'encliquetage (19), dans une position d'encliquetage, bloque la tige de verrou (7, 17) et, dans une position de désencliquetage, libère la tige de verrou.

2. Serrure pour un battant logé de manière mobile, de préférence de manière pivotante, d'une porte ou d'une fenêtre, de préférence conçue selon la revendication 1, avec un mécanisme de serrure pouvant être monté côté battant avec un dispositif de verrouillage (6, 7) et un dispositif d'actionnement (8, 8d), dans laquelle il est prévu que
- le dispositif de verrouillage (6, 7) comprenne une tige de verrou supérieure (7, 17) et/ou une tige de verrou inférieure (7), c'est-à-dire au moins une tige de verrou qui peut être actionnée par le dispositif d'actionnement (8, 8d),
- le dispositif de verrouillage (6, 7) comprend un pêne demi-tour (11) logé de préférence de manière élastique, qui comprend un chanfrein d'entrée et/ou un chanfrein de sortie et qui est conçu de façon à ce que le pêne demi-tour (11) puisse être emboîté dans une gâche (4s) montée côté châssis en formant une position de verrouillage et puisse être déboîté de la gâche (4s) en formant une position de déverrouillage,
- l'au moins une tige de verrou (7, 17) et le pêne demi-tour (11) sont conçus de manière mobile l'un par rapport à l'autre et l'au moins une tige de verrou (7, 17) interagit directement ou indirectement avec le pêne demi-tour (11) pour le contrôle du pêne demi-tour (11),
- le dispositif de verrouillage (6, 7) comprend, au niveau du pêne demi-tour (11), un dispositif de pêne auxiliaire avec un pêne auxiliaire (12), qui peut être contrôlé par l'intermédiaire de la gâche (4s) ou d'une partie côté gâche et qui interagit avec la tige de verrou (7, 17) pour le blocage ou la libération de la tige de verrou (7, 17),
dans laquelle le pêne demi-tour (11) est conçu de façon pivotante autour d'un axe perpendiculaire à la direction d'extension de la tige de verrou (7, 17) et la capacité de pivotement du pêne demi-tour (11) pouvant être bloquée ou libérée, la tige de verrou (7, 17) interagissant avec le pêne demi-tour (11) et avec le pêne auxiliaire (12) de façon à ce que
a) lorsque le pêne auxiliaire (12) est actionné et le pêne demi-tour (11) n'est pas actionné, la capacité de pivotement du pêne demi-tour (11) soit libérée et ne soit pas bloquée et
b) lorsque le pêne auxiliaire (12) est actionné et le pêne demi-tour (11) est actionné simultanément, la capacité de pivotement du pêne demi-tour (11) soit libérée et ne soit pas bloquée et
c) lorsque le pêne auxiliaire (12) est actionné et le pêne demi-tour (11) est actionné simultanément, un arrêt suivant de l'actionnement du pêne demi-tour (11), alors que le pêne auxiliaire (12) est toujours actionné, provoque l'activation du blocage de la capacité de pivotement du pêne demi-tour (11),
dans laquelle, entre le pêne auxiliaire (12) et la tige de verrou (7, 17), un élément de commutation (15) est intercalé et dans laquelle l'élément de commutation (15) interagissant avec au moins un élément de blocage (16) qui est disposé entre le pêne auxiliaire (12) et l'élément de commutation (15) et l'élément de commutation (15) interagissant avec le pêne demi-tour (11) par l'intermédiaire d'au moins un élément de blocage (14) de façon à ce que, dans une première position de l'élément de commutation (15), l'au moins un élément de blocage (14) bloque la capacité de pivotement du pêne demi-tour (11) et, dans une deuxième position de l'élément de commutation (15), l'au moins un élément de blocage (14) libère la capacité de pivotement du pêne demi-tour (11).

3. Serrure selon la revendication 1 ou 2,
**caractérisée en ce que**
le pêne demi-tour (11) est logé de manière mobile dans la direction d'extension de la tige de verrou (7, 17) et/ou le pêne demi-tour (11) est logé de manière pivotante autour d'un axe de pivotement qui est perpendiculaire à la direction d'extension de la tige de verrou (7, 17).

4. Serrure selon la revendication 3,
**caractérisée en ce que**
le pêne demi-tour (11) est logé avec une sollicitation par un ressort dans la direction d'extension de la tige de verrou (7, 17), le ressort sollicitant le pêne demi-tour (11) dans la direction de sortie et/ou le pêne demi-tour (11) est logé de manière pivotante avec sollicitation d'un ressort autour de l'axe de pivotement, le ressort sollicitant le pêne demi-tour (11) vers sa position de pivotement bloqué ou bloquable.

5. Serrure selon l'une des revendications précédentes,
**caractérisée en ce que**
l'élément de commutation (15) comprend au moins une surface de butée (15a) qui, lorsque le pêne auxiliaire (12) n'est pas actionné, est en butée avec l'au moins un élément de blocage (16) et, lorsque le pêne auxiliaire (12) est actionné et le pêne demi-tour (11) est actionné, n'est pas en butée avec l'au moins un élément de blocage (16).

6. Serrure selon l'une des revendications précédentes,
**caractérisée en ce que**
le pêne auxiliaire (12) comprend au moins une came de commande (12s) pour le déplacement de l'au moins un élément de blocage (16).

7. Serrure selon l'une des revendications précédentes,
**caractérisée en ce que**
l'élément de commutation (15) interagit avec le pêne demi-tour (11) de façon à ce que l'élément de commutation (15) puisse être déplacé par l'actionnement du pêne demi-tour (11).

8. Serrure selon l'une des revendications 2 à 6,
**caractérisée en ce que**
la tige de verrou (7, 17) interagit avec l'au moins un élément d'encliquetage (19), qui peut être contrôlé par l'élément de commutation (15) de façon à ce que l'élément d'encliquetage (19), dans une position d'encliquetage, bloque la tige de verrou (7, 17) et, dans une position de désencliquetage, libère la tige de verrou.

9. Serrure selon la revendication 8,
**caractérisée en ce que**
la tige de verrou (7, 17) comprend une rainure d'encliquetage (17r) dans laquelle l'au moins un élément d'encliquetage (19) s'emboîte, dans la position d'encliquetage, pour le blocage de la tige de verrou (7, 17).

10. Serrure selon la revendication 8,
**caractérisée en ce que**
l'élément de commutation (15) comprend au moins une came de commande (15f) pour le déplacement de l'au moins un élément d'encliquetage (19).

11. Serrure selon l'une des revendications précédentes,
**caractérisée en ce que**
l'élément de commutation (15) est conçue comme une fourche de commutation (15) qui comprend deux dents (15z) qui interagissent chacune avec un élément de blocage (14).
